# EUROPÄISCHE PATENTSCHRIFT

(11) **EP 0 885 063 B1**
(45) Veröffentlichungstag und Bekanntmachung des Hinweises auf die Patenterteilung: **31.07.2002**
(21) Anmeldenummer: 97903141.6
(22) Anmeldetag: 28.02.1997
(51) Int. Cl.: B01L 3/02

(54) **AUFNAHMEBEHÄLTER FÜR STAPELBARE VERBRAUCHSEINHEITEN**
RECEIVING CONTAINER FOR STACKABLE CONSUMABLE UNITS
CONTENANT COLLECTEUR POUR UNITES CONSOMMABLES EMPILABLES

(30) Priorität: 07.03.1996 AT 42796; 07.08.1996 AT 142596
(43) Veröffentlichungstag der Anmeldung: 23.12.1998
(73) Patentinhaber: Greiner Bio-One GmbH, 4550 Kremsmünster (AT)
(72) Erfinder: KONRAD, Franz, A-4844 Regau (AT)
(74) Vertreter: Secklehner, Günter, Dr.
(86) Internationale Anmeldenummer: AT9700039
(87) Internationale Veröffentlichungsnummer: WO9732665

(56) Entgegenhaltungen:
- DE-A- 4 419 291
- DE-A- 4 436 473
- US-A- 5 392 914
- US-A- 5 470 538

## Beschreibung

Die Erfindung bezieht sich auf einen Aufnahmebehälter, eine Ausgabevorrichtung und einen Schieber zur Vereinzelung von Paletten, wie sie in den Oberbegriffen der Ansprüche 1, 2, 14 und 29 beschrieben sind.

Solche Ausgabevorrichtungen und Aufnahmebehälter dienen dazu, in diesen gestapelte Verbrauchseinheiten, z.B. auf Paletten vorgesehene Gegenstände, beispielsweise in Lochpaletten eingesetzte Pipettenspitzen und dgl., palettenweise vereinzelt aus dem Aufnahmebehälter zu entnehmen.

Dies setzt eine sorgfältige Vorgangsweise voraus, um die Pipettenspitzen vor Verschmutzung zu schützen, wobei der Aufnahmebehälter gleichzeitig als Versandverpackung dient. Eine derartige Vorrichtung zur Bereitstellung einer Vielzahl von Gegenständen, insbesondere Pipettenspitzen und ein Verfahren zur Bereitstellung ist gemäß DE 44 19 291 A1 bekannt. Bei dieser Vorrichtung bzw. nach diesem Verfahren werden die in Folge ihrer Konizität ineinander in einer Verpackung stangenweise gestapelten Pipettenspitzen mittels einer Vorrichtung vereinzelt abgegeben, wobei die Vorrichtung eine mit Öffnungen versehene Bodenplatte aufweist, auf die der am Boden geöffnete Versandkarton aufgesetzt wird. Die Öffnungen in der Bodenplatte sind für den Durchtritt der Pipettenspitzen, bzw. um diese in der Verpackung zurückzuhalten, in ihrer Größe oder Lage verstellbar. Von Nachteil dabei ist die undefinierte Lage der in der Verpackung befindlichen Pipettenspitzenstangen und die damit verbundene Schwierigkeit des Zuordnens bei geöffneter Verpackung auf die Öffnungen der Entnahmevorrichtung.

Aufgabe der Erfindung ist es, einen Aufnahmebehälter, einen Schieber und eine Ausgabevorrichtung zum Vereinzeln zu schaffen, um einen produktschonenden und Umwelteinflüsse abhaltenden Versand sowie eine vereinfachte Handhabung für eine vereinzelte Abgabe der Produkte direkt aus dem Aufnahmebehälter zu erreichen.

Diese Aufgabe der Erfindung wird durch die kennzeichnenden Merkmale der Ansprüche 1 und 2 erreicht. Der überraschende Vorteil dabei ist, daß der Aufnahmebehälter einen durch die Aufnahmebehälterhöhe vorgegebenen Stapel von Verbrauchseinheiten einwandfrei aufnehmen kann, wobei durch das bodenseitige und auch deckelseitige Einführen des Stapels in den Aufnahmebehälter bzw. ein Aufsetzen des Aufnahmebehälters auf einen Stapel ein automatisierbares und damit auch steriles Verpacken möglich ist. Zum Entnehmen einzelner Verbrauchseinheiten braucht dann auf den Aufnahmebehälter nur der zugehörige Schieber aufgeschoben werden, der durch ein Hin- und Herschieben relativ zum Aufnahmebehälter nach dem Öffnen bzw. Entfernen der Bodenöffnung das vereinzelte Abgeben der Verbrauchseinheiten von der Unterseite des Stapels her erlaubt. Der Aufnahmebehälter ist auf Grund seiner einfachen Form rationell und auch aus verschiedensten Materialien, vorzugsweise auch das Gehäuse aus Karton oder aus Kunststoff, herstellbar. Es entsteht ein leicht handhabbarer und funktionssicherer Aufnahmebehälter, der sich zur Aufnahme und zum Abgeben verschiedenster Verbrauchseinheiten, insbesondere auch heikler und steril zu verpackender Einheiten eignet. Die Kombination eines zu einer Bodenöffnung eines Aufnahmebehälters senkrecht verstellbaren Haltearms mit einem mit diesem bewegungsverbundenen Rückhaltefortsatz bzw. Begrenzungsanschlag, die zwischen der Halte- und Freigabestellung verstellbar sind, bildet eine sehr einfache, funktionssichere Ausgabevorrichtung, die das vereinzelte Ausgeben jeweils einer untersten eines Stapels von Paletten bei gleichzeitiger vor Umgebungseinflüssen geschützter Aufbewahrung der Paletten während der Vereinzelung und Ausgabe ermöglicht.

Die vorteilhafte Weiterbildung nach Anspruch 3 ermöglicht jederzeit das Einsetzen einer Vereinzelungsvorrichtung auf dem Aufnahmebehälter, sodaß keine zusätzlichen Gerätschaften zum vereinzelten Entnehmen von Paletten aus dem Aufnahmebehälter erforderlich sind.

Durch die Anordnung von verschiedenen Durchbrüchen in den Seitenwänden nach Anspruch 4 kann mit unterschiedlichen Vereinzelungsabläufen die vereinzelte Entnahme von Paletten erzielt werden.

Eine einfache Ausgestaltung der Vereinzelungsvorrichtung und des Vereinzelungsablaufes kann durch die Ausführungsvariante nach Anspruch 5 erreicht werden.

Durch die Weiterbildung nach Anspruch 6 kann in einfacher Weise ständig der Füllstand des Aufnahmebehälters überprüft werden.

Die bevorzugte Ausgestaltung nach Anspruch 7 ermöglicht eine gesteuerte Bewegung der Vereinzelungsvorrichtung, ohne daß sich der Schieber aus dem Führungsbereich des Aufnahmebehälters lösen kann.

Durch die Ausgestaltung nach Anspruch 8 kann der Aufnahmebehälter gleichzeitig als Magazin zur Ausgabe der Paletten eingesetzt werden.

Die Ausführungsvariante nach Anspruch 9 vereinfacht nicht nur das Befüllen des Aufnahmebehälters, sondern ermöglicht auch ein Nachfüllen desselben bzw. ein Wiedereinfüllen von Paletten, die versehentlich in zu großer Stückzahl aus dem Aufnahmebehälter entnommen wurden.

Vorteilhaft ist aber auch eine Ausgestaltung nach Anspruch 10, da dadurch ohne zusätzliche Maßnahmen in dem Aufnahmebehälter auch Paletten eingesetzt werden können, die von den in sie eingesetzten Teilen in Richtung der Bodenöffnung überragt werden.

Eine kostengünstige Herstellung des Aufnahmebehälters ist durch die Merkmale nach Anspruch 11 möglich.

Vorteilhaft ist aber auch eine Weiterbildung nach Anspruch 12, da dadurch mit nur einem Schieber zum Vereinzeln der Paletten das Auslangen gefunden werden kann.

Vorteilhaft ist auch die Ausgestaltung nach Anspruch 13, da damit der Aufnahmebehälter auch gleichzeitig zum Transport der Palette und zur nachfolgenden vereinzelten Entnahme eingesetzt werden kann.

Die Aufgabe der Erfindung kann aber auch eigenständig durch den Schieber nach Anspruch 14 gelöst werden. Vorteilhaft ist hierbei, daß nur durch das Hin- und Herschieben des Schiebers auf der Außenseite des Aufnahmebehälters mittels auf diesem angeordneten Rückhaltefortsätzen bzw. Begrenzungsanschlägen die Verbrauchseinheiten im Aufnahmebehälter zurückgehalten werden können und bei Verformung der Begrenzungsanschläge bzw. der Haltearme durch die dabei erfolgende Freigabe der Paletten bzw. Verbrauchseinheiten diese einzeln aus dem beispielsweise aus
einem Aufnahmebehälter heraus entnommen werden können, wobei durch die elastische Rückstellbarkeit der Haltearme das Herausfallen einer weiteren Verbrauchseinheit bzw. Palette zuverlässig verhindert werden kann.

Eine einfache Herstellung aus elastisch rückstellbaren Materialien und eine längere Einsatzdauer wird durch die Merkmale nach Anspruch 15 erzielt.

Vorteilhaft ist aber auch eine Ausgestaltung nach Anspruch 16, da dadurch nachrutschende Verbrauchseinheiten, bevor diese noch durch die Bodenöffnung hindurchtreten können, solange zurückgehalten werden können, bis die zuvor zur Ausgabe freigegebene Verbrauchseinheit bzw. Palette durch die Bodenöffnung durch einen Aufnahmebehälter hindurchgetreten ist.

Wird in vorteilhafter Weise zusätzlich eine Ausgestaltung nach Anspruch 17 vorgenommen, so ist sichergestellt, daß bei jedem Verschiebevorgang des Schiebers immer nur eine Verbrauchseinheit bzw. eine Palette vereinzelt ausgetragen werden kann.

Eine höhere Lebensdauer und eine höhere Rückhaltekraft kann durch die Weiterbildung nach Anspruch 18 erreicht werden.

Es ist aber auch Weiterbildung nach Anspruch 19 möglich, durch die ein vereinfachter Aufbau des Schiebers erreicht werden kann.

Eine bedienerfreundliche Lösung für den Schieber ist im Anspruch 20 gekennzeichnet. Hierbei ist es vorteilhaft, wenn die Führungshülse gemäß Anspruch 21 ausgebildet ist.

Eine einfache Herstellung aus einem einheitlichen Material für den Schieber wird durch die weitere Ausgestaltung nach Anspruch 22 ermöglicht, wobei eine optisch günstige Gestaltung bei einer Lösung nach Anspruch 23 erzielt wird.

Eine sichere Vereinzelung und exakte Führung der Verpackungseinheiten kann durch die Weiterbildung nach Anspruch 24 erzielt werden.

Vorteilhaft ist aber auch die Ausgestaltung nach Anspruch 25, da durch eine exakte kulissenartige Führung der Haltearme auch eine überlegene Benutzungsdauer sichergestellt wird.

Ein hoher lastenaufnehmender Schieber wird durch die Ausgestaltung nach Anspruch 26 erzielt.

Durch die Ausgestaltungen des Schiebers nach Anspruch 27 und 28 kann eine vereinfachte Bedienung bei der Vereinzelung erzielt werden.

Die Aufgabe der vorliegenden Erfindung wird aber auch durch die Ausgabevorrichtung nach Anspruch 29 eigenständig gelöst. Durch das Zusammenwirken der über die Durchbrüche in das Innere des Aufnahmebehälters ragenden Begrenzungsanschläge kann durch die Verschiebung des Schiebers in der einen Stellung, in der er aus den Durchbrüchen herausgedrückt wird, eine Verbrauchseinheit zur Ausgabe freigegeben werden und in der anderen Stellung können die Verbrauchseinheiten im Aufnahmebehälter zurückgehalten werden.

Durch die weitere Ausgestaltung nach Anspruch 30 wird die gleichzeitige Ausgabe von mehreren Verbrauchseinheiten zuverlässig vermieden.

Eine Aufteilung der Halte- und Freigabekräfte auf die Paletten bzw. Verbrauchseinheiten wird durch die Ausführungsvariante nach Anspruch 31 begünstigt.

Eine einfache Bedienung wird durch die Merkmale nach Anspruch 32 und 33 ermöglicht.

Eine ungestörte Funktion der einzelnen Haltearme wird durch die Weiterbildung nach den Ansprüchen 34 bis 36 erzielt.

Für Verbrauchseinheiten mit geringem Gewicht empfiehlt sich aber auch eine Ausführungsvariante nach Anspruch 37 oder 38.

Die Ausbildungen nach den Ansprüchen 39 bis 44 verhindern eine Fehlbedienung des Aufnahmebehälters und stellen auch im kraftlosen Zustand eine exakte Vereinzelung der Verbrauchseinheiten sicher.

Die Verstellkraft für den Schieber und damit die Belastung für den Aufnahmebehälter durch den Vereinzelungsvorgang wird vor allem durch die Ausführungsvarianten gemäß den Ansprüchen 45 bis 51 erzielt.

Die Benutzungsdauer des Schiebers kann schließlich durch die Ausführung nach Anspruch 52 verlängert werden.

Die Erfindung wird im nachfolgenden anhand der in den Zeichnungen dargestellten Ausführungsbeispiele näher erläutert.

Es zeigen:
- Fig. 1: einen erfindungsgemäßen Aufnahmebehälter in teilgeschnittener Vorderansicht;
- Fig. 2: einen Schieber für den Aufnahmebehälter nach Fig. 1 ebenfalls in teilgeschnittener Vorderansicht;
- Fig. 3: einen Schieber für den Aufnahmebehälter nach Fig. 1. in Untersicht;
- Fig. 4: Stellung der Ausgabevorrichtung vor Freigabe der ersten Verbrauchseinheit;
- Fig. 5: Stellung der Ausgabevorrichtung nach Freigabe der ersten Verbrauchseinheit;
- Fig. 6: Stellung der Ausgabevorrichtung vor Abgabe der zweiten Verbrauchseinheit;
- Fig. 7: eine erfindungsgemäße Ausgabevorrichtung mit einem Aufnahmebehälter für einen Stapel von Paletten in teilgeschnittener Ansicht;
- Fig. 8: einen Teilbereich des Aufnahmebehälters mit in Haltestellung befindlicher Ausgabevorrichtung, geschnitten;
- Fig. 9: der Teilbereich gemäß Fig. 8 in Freigabestellung der Haltevorrichtung;
- Fig. 10: eine andere Ausbildung der erfindungsgemäßen Ausgabevorrichtung mit dem Aufnahmebehälter in Ansicht;
- Fig. 11: die Ausgabevorrichtung mit dem Aufnahmebehälter, geschnitten, gemäß den Linien XI - XI in Fig. 10;
- Fig. 12: die Ausgabevorrichtung gemäß Fig. 11 in Freigabestellung für die vereinzelte Abgabe einer Palette;
- Fig. 13: eine weitere Ausbildung einer Ausgabevorrichtung mit einem Aufnahmebehälter in Ansicht, teilweise geschnitten;
- Fig. 14: die Ausgabevorrichtung mit dem Aufnahmebehälter in Draufsicht;
- Fig. 15: eine weitere Ausführung des erfindungsgemäßen Aufnahmebehälters mit einem U-förmigen Schieber in Ansicht;
- Fig. 16: eine Detaildarstellung einer anderen Ausführung der Vereinzelungsvorrichtung mit einem Aufnahmebehälter, geschnitten.

Einführend sei festgehalten, daß in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können.

Um - wie in Fig. 1 dargestellt - stapelbare Verbrauchseinheiten 1, beispielsweise Paletten 2, die einen im wesentlichen rechteckigen Grundriß besitzen, mit Löchern 3, in die Kleinteile 4, wie z.B. Pipettenspitzen 5, eingesetzt sind und entlang der Rechteckseiten vorkragende Halteränder 6 bilden, in Stapelform verpacken zu können, gibt es einen an den Grundriß der Verbrauchseinheiten 1 angepaßten, als Schachtgehäuse ausgebildeten, quaderförmigen Aufnahmebehälter 7 mit einem abnehmbaren, als Bodeneinsatz ausgebildeten Bodenverschluß 8, der hochragende, als Stützwände ausgebildete Seitenteile 9 zur Abstützung des Stapels aus Verbrauchseinheiten 1 innerhalb des Aufnahmebehälters 7 aufweist. Der Aufnahmebehälter 7 bildet ein Magazin für die Verbrauchseinheiten, ist mit einem Deckel 10 verschlossen und mit einer als Sichtfenster gestalteten Sichtöffnung 11 zur Inhaltskontrolle versehen. An allen vier Seitenwänden 12, 13 sind in einem an den erforderlichen Freiraum unterhalb der Halteränder 6 der Verbrauchseinheiten 1 angepaßten Abstand von einer, einen Bodenrand bildenden Stirnkante 14 des Aufnahmebehälters 7 als Eingriffsöffnungen ausgebildete Durchbrüche 15, 16 vorgesehen, um für eine Ausgabevorrichtung Zugang in einen Innenraum 17 des Aufnahmebehälters 7 zu bieten.

Als Ausgabevorrichtung zum vereinzelten Abgeben der Verbrauchseinheiten 1 durch die geöffnete Bodenöffnung 18 ist - wie in Fig. 2 und 3 gezeigt - ein auf den Aufnahmebehälter 7 aufschiebbarer Schieber 19 angeordnet, der z.B. als Mantelhülse ausgeführt ist, und der an allen vier Hülsenseiten 20, 21 im unteren Randbereich bodenwärts gerichtete, biegeelastische, als Haltezungen ausgebildete Haltearme 22, 23 mit einwärts abgewinkelten, hakenschenkelartigen Rückhaltefortsätzen 24 und Begrenzungsanschlägen 25 bildet. Diese Rückhaltefortsätze 24 sowie Begrenzungsanschläge 25 weisen vorstehende, in ihrer Breite 26 an die Durchbrüche 15, 16 angepaßte Halteteile 27, 28 und gegenüber den Eingriffsöffnungen verbreiterte Auflageteile 29, 30 auf, sodaß bei auf den Aufnahmebehälter 7 aufgeschobener Mantelhülse bzw. aufgeschobenem Schieber 19 in Abhängigkeit von der jeweiligen relativen Höhenlage zu den Durchbrüchen 15, 16 einmal Rückhaltefortsätze 24 bzw. die die Begrenzungsanschläge 25 mit ihren Halteteilen 27, 28 in die Durchbrüche 15, 16 eingreifen und sich mit den Auflageteilen 29, 30 an den Seitenwänden 12, 13 des Aufnahmebehälters 7 abstützen, das andere mal ober- oder unterhalb der Durchbrüche 15, 16 die Halteteile 27, 28 aus diesen herausgerutscht sind und sich an den Seitenwänden 12,13 abstützen. Die Breite 26 der Halteteile 27, 28 kann dabei einer Breite 31 der Durchbrüche 15, 16 entsprechen oder kleiner als die der Durchbrüche 15, 16 sein.

Die Rückhaltefortsätze 24 bzw. die Begrenzungsanschläge 25 liegen sich paarweise entsprechend der Seitenwände 12, 13 gegenüber, wobei die jeweils einander gegenüberliegenden Rückhaltefortsätze 24 oder Begrenzungsanschläge 25 gleich hoch angeordnet sind ebenso wie die beiden Halteteile 27 oder 28. Die Rückhaltefortsätze 24 bzw. deren Halteteile 27 sind aber gegenüber den Begrenzungsanschlägen 25 bzw. den Halteteilen 28 gegeneinander um einen Höhenversatz 32 der Höhe nach versetzt und der kleiner als eine Höhe 33 der Durchbrüche 15, 16 und auch kleiner als ein Höhenabstand 34 der Halteränder 6 von zwei aufeinander gestapelten Verbrauchseinheiten 1 ist.

Zur Begrenzung der Relativverschiebbarkeit zwischen Aufnahmebehälter 7 und Schieber 19 gibt es einen unteren Schiebeanschlag 35 und einen oberen Schiebeanschlag 36, wobei der untere Schiebeanschlag 35 aus abwärts vorragenden Hülsenlappen 37 des Schiebers 19 und der obere Schiebeanschlag 36 aus Seitenlappen 38 des Aufnahmebehälters 7 bestehen.

Wird der Aufnahmebehälter 7 als Verpackung verwendet, nimmt er, wie in Fig. 1 angedeutet, einen Stapel Verbrauchseinheiten 1 auf und ist mit dem Bodenverschluß 8 verschlossen, wobei dieser Bodenverschluß 8 mit seinen Seitenteilen 9 den Verbrauchseinheitenstapel innerhalb des Aufnahmebehälters 7 ordnungsgemäß stützt und lagegesichert und auch die Durchbrüche 15, 16 abdeckt.

Sollen nun aus dem Aufnahmebehälter 7 Verbrauchseinheiten 1 einzeln abgegeben werden, wird als Ausgabevorrichtung der Schieber 19 von unten auf den Aufnahmebehälter 7 bis zum oberen Schiebeanschlag 36 aufgeschoben, sodaß die Begrenzungsanschläge 25 der Haltearme 23 im Bereich der Durchbrüche 16 liegen, die noch durch die hochragenden Seitenteile 9 des Bodenverschlusses 8 abgedeckt sind.

Wird nun zum Öffnen des Aufnahmebehälters 7 der Bodenverschluß 8 nach unten abgezogen, geben die Seitenteile 9 die Durchbrüche 15, 16 frei und die einwärts ragenden Begrenzungsanschläge 25 schnappen federnd in die Durchbrüche 16 ein, wo sie die Halteränder 6 der im Stapel untersten Verbrauchseinheit 1 untergreifen und die Stützfunktion des Bodenverschlußes 8 übernehmen, sodaß dieser nun frei abgenommen werden kann. Damit ist auch der Schachtboden vollkommen offen und der Aufnahmebehälter 7 läßt sich zur Übergabe der einzelnen Verbrauchseinheiten 1 auf einen passenden Untersatz 39 aufsetzen, der die einzelnen durch den offenen Gehäuseboden abgegebenen Verbrauchseinheiten 1 übernimmt. Dazu wird nach Aufsetzen des Aufnahmebehälters 7 auf den Untersatz 39 der Schieber 19 relativ zum Aufnahmebehälter 7 abwärts geschoben, bis die unteren Begrenzungsanschläge 25 bzw. deren Halteteile 28 und auch die oberen Rückhaltefortsätze 24 bzw. deren Halteteile 27 in die Durchbrüche 15, 16 eingreifen, sodaß dadurch die unterste letzte Verbrauchseinheit 1 von den untersten Begrenzungsanschlägen 25 bzw. deren Halteteile 28 und die vorletzte Verbrauchseinheit 1 von oberen Rückhaltefortsätze 24 bzw. deren Halteteile 27 durch Untergreifen deren Halteränder 6 gehalten werden (Fig. 4).

Wird nun der Schieber 19 weiter abwärts geschoben, schlagen die unteren Begrenzungsanschläge 25 an einer als unterer Öffnungsrand ausgebildeten Unterkante 40 der Durchbrüche 16 an und werden beim Weiterverschieben auswärts gedrückt, sodaß sie außen auf die Seitenwände 13 aufgleiten und den Halterand 6 der letzten Verbrauchseinheit 1 freigeben. Diese fällt daher schwerkraftsbedingt in den Untersatz 39 ab, wie in strichlierten Linien dargestellt, wo es eine entsprechende Aufnahme und Abstützung gibt (Fig. 5). Dabei verhindert der untere Schiebeanschlag 35 durch sein Anschlagen am Untersatz 39 ein weiteres Abwärtsschieben des Schiebers 19 gegenüber dem Aufnahmebehälters 7, womit auch ein Herausdrücken der oberen Begrenzungsanschläge 24 aus den sich zwischen einer Ober- und Unterkante 41, 42 erstreckenden Durchbrüchen 15 verhindert wird.

Ein Hochschieben des Schiebers 19 hebt anschließend die im Aufnahmebehälter 7 verbliebenen Verbrauchseinheiten 1, die an den oberen Rückhaltefortsätze 24 bzw. deren Halteteile 27 hängen, mit nach oben, bis die oberen Rückhaltefortsätze 24 an der Oberkante 41 des Durchbruchs 15 anliegen und beim Weiterschieben auswärts gedrückt werden, womit diese oberen Rückhaltefortsätze 24 den Verbrauchseinheitenstapel freigeben, der dadurch schwerkraftsbedingt abrutscht, bis die unteren Begrenzungsanschläge 25, die beim Hochschieben des Schiebers 19 wieder in die Durchbrüche 16, die nach oben hin mit einer Oberkante 43 begrenzt sind, eingeschnappt sind, den Halterand 6 der untersten Verbrauchseinheit 1 unterfassen (Fig. 6).

Der Stapel hängt nun statt an den oberen Rückhaltefortsätze 24 bzw. deren Halteteilen 27 an den unteren Begrenzungsanschlägen 25 bzw. deren Halteteile 28, wobei der obere Schiebeanschlag 36 ein weiteres Hochschieben des Schiebers 19 gegenüber dem Aufnahmebehälter 7 und damit auch ein Herausdrücken der unteren Begrenzungsanschläge 25 aus den zugehörigen Durchbrüchen 16 verhindert.

Der Untersatz 39 mit der einzeln abgegebenen Verbrauchseinheit 1 kann vom Aufnahmebehälter 7 abgenommen und die Verbrauchseinheit 1 weggebracht werden. Zur neuerlichen Abgabe einer Verbrauchseinheit 1 wird wiederum der oder ein anderer Untersatz 39 am Boden des Aufnahmebehälters 7 angesetzt, sodaß bei einem erneuten Abwärtsschieben des Schiebers 19 wiederum auch die Rückhaltefortsätze 24 in den Durchbruch 15 einrasten und die nun vorletzte Verbrauchseinheit 1 an deren Halterand 6 unterfassen (Fig. 4), sodaß der Ausgabevorgang erneut durchführbar ist.

Der erfindungsgemäße Aufnahmebehälter 7 zeichnet sich durch seine Einfachheit, rationelle Herstellbarkeit und funktionssichere und leichte Hantierbarkeit aus.

In der Fig. 7 ist ein als Umverpackung 101 ausgebildeter Aufnahmebehälter 102, z.B. aus Karton, gezeigt. Er weist eine Quaderform auf und wird durch vier rechtwinkelig zueinander angeordneten Seitenwänden 103 gebildet und ist an einem Stirnende mittels eines z.B. durch überlappende Deckellaschen gebildeten Deckels 104 abgeschlossen. Das weitere eine Bodenöffnung 105 ausbildende Stirnende ist durch einen napfförmigen Bodenteil 106 abgeschlossen, der die Seitenwände 103 in einem Innenraum 107 des Aufnahmebehälters 102 mit Seitenteilen 108 überlappt und mit diesen lösbar z.B. über einen punktuell aufgebrachten Kleber verbunden ist.

Der Aufnahmebehälter 102 dient der Aufnahme von mit Teilen 110 bestückter Paletten 111, z.B. Lochpaletten zur Aufnahme von Pipettenspitzen 112, wobei die Paletten 111 in Richtung einer Höhe 113 des Aufnahmebehälters 102 parallel zueinander gestapelt sind, indem die Pipettenspitzen 112 der einzelnen Lagen in Folge ihrer Konizität ineinander angeordnet sind.

Zumindest in zwei einander gegenüberliegenden Seitenwände 103 sind in einem Abstand 114 von die Bodenöffnung 105 definierenden Stirnkanten 115 der Seitenwände 103 in etwa parallel zu den Stirnkanten 115 verlaufend in etwa rechteckförmige Durchbrüche 116 angeordnet, die sich über einen Teil einer Breite 117 der Seitenwand 103 erstrecken. Eine von der Stirnkante 115 abgewandte Oberkante 118 des Durchbruches 116 weist zur Stirnkante 115 eine Distanz 119 auf, die in etwa einer Länge 120 entspricht, um die die Pipettenspitzen 112 eine Unterseite 121 der Paletten 111 überragen. Der Abstand 114, um den eine Unterkante 122 von den Stirnkanten 115 distanziert ist, ist kleiner als ein Höhenabstand 123 zwischen den aufeinander gestapelten Paletten 111. Die Seitenteile 108 des Bodenteils 106 überlappen die Seitenwände 103 bis auf Höhe der Oberkante 118, wobei den Innenraum 107 zugewandte Stirnflächen 124 der Seitenteile 108 Auflageflächen 125 für die Unterseite 121 der untersten Palette 111 des Palettenstapels im geschlossenen Zustand des Aufnahmebehälters 102 bilden.

In zumindest einer der Seitenwände 103 ist des weiteren eine in Richtung der Höhe 113 verlaufende, schlitzförmige Sichtöffnung 126 angeordnet, um den Befüllungszustand des Aufnahmebehälters 102 kontrollieren zu können.

Im Bereich des Bodenteils 106 weisen die Stirnwände 103 von der Stirnkante 115 sich in Richtung der Höhe 113 erstreckende Ausnehmungen 127 auf, die es ermöglichen, den Bodenteil 106 aus dem Innenraum 107 des Aufnahmebehälters 102 zu entfernen.

Der Aufnahmebehälter 102 ist weiters mit einer Vereinzelungsvorrichtung 128 versehen, die in einer an bevorzugt zwei gegenüberliegenden Seitenwänden 103 angeordneten Führungsvorrichtung 129 für einen in dieser zur Bodenöffnung 105 in senkrechter Richtung verstellbaren Schieber 130 mit einem Führungsfortsatz 131 geführt ist. Der Führungsfortsatz 131 weist einen in Richtung der Stirnkanten 115 vorragenden Haltearm 132 auf, der einen in Richtung der Seitenwand 103 vorragenden, hakenförmigen Begrenzungsanschlag 133 aufweist. Der Haltearm 132 ist federnd in Richtung der Seitenwand 103 vorgespannt, wobei der Begrenzungsanschlag 133 die Seitenwand 103 im Durchbruch 116 durchragt und bei dem mit dem Bodenteil 106 verschlossenen Aufnahmebehälter 102 durch diesen in seiner Bewegung in Richtung des Innenraumes 107 gehemmt ist.

Wird nunmehr der Bodenteil 106 aus dem Aufnahmebehälter 102 zur Freigabe der Bodenöffnung 105 entfernt, tritt der Begrenzungsanschlag 133 in Folge der Federkraft - gemäß Pfeil 134 - des Haltearms 132 durch den Durchbruch 116 und ragt somit in den Innenraum 107, wobei die unterste der Paletten 111 mit der Unterseite 121 auf einer Oberseite 135 des Begrenzungsanschlages 133 zur Auflage kommt und der Stapel der Paletten 111 im Aufnahmebehälter 102 zurückgehalten wird. Der Schieber 130 kann hülsenförmig ausgebildet sein und den Aufnahmebehälter 102 außen umfassen und bevorzugt aus transparentem Material gebildet sein, damit die Beobachtung des Innenraumes 107 durch die Sichtöffnung 126 nicht behindert wird. Des weiteren ist es möglich, die Seitenwände 103 mit einem oder mehreren Anschlägen 136 zu versehen, mit dem ein Verschiebeweg 137 des Schiebers 130 begrenzt wird.

In den Fig. 8 und 9 ist schematisch die vereinzelte Ausgabe der mit den Pipettenspitzen 112 bestückten Paletten 111 aus dem Aufnahmebehälter 102 gezeigt. Der Stapel der Paletten 111 wird durch die den gegenüberliegenden Seitenwänden 103 durch die Durchbrüche 116 in den Innenraum 107 ragenden Begrenzungsanschläge 133 zurückgehalten. Der Aufnahmebehälter 102 wird mit seiner Bodenöffnung 105 auf einen Untersatz 138 aufgesetzt, das eine den Paletten 111 zugewandte Deckplatte 139 aufweist, die mit konzentrisch den Pipettenspitzen 112 angeordneten Bohrungen 140 versehen ist. Zur Ausgabe einer Palette 111 wird nun der Schieber 130 und damit die Haltearme 132 in Richtung der Bodenöffnung 105 - gemäß einem Pfeil 141 - bewegt. Wie nunmehr in strichlierten Linien dargestellt, bildet die Unterkante 122 des Durchbruches 116 eine Kulissenbahn für den Haltearm 132 bzw. den mit diesem bewegungsfest verbundenen Begrenzungsanschlag 133, die eine Bewegung des Haltearms 132 und damit des Begrenzungsanschlages 133 entgegen der Federkraft des Haltearms 132 in entgegengesetzter Richtung zum Innenraum 107 in eine Freigabestellung bewirkt, bei der die Begrenzungsanschläge 133 auf einer Außenfläche 142 der Seitenwände 103 aufgleiten und den Innenraum 107 freigeben, wodurch sich der Stapel der Paletten 111 absenkt, bis die unterste der Paletten 111 auf der Deckplatte 139 des Untersatzes 138 aufliegt. Der Abstand 114 der Unterkante 122 des Durchbruches 116 ist von einer Auflagefläche 143 des Untersatzes 138 für die Stirnkanten 115 derart gewählt, daß zwischen der Unterkante 122 und der Unterseite 121 der darüber liegenden Palette 111 eine Distanz 144 verbleibt, die größer ist als eine Dicke 145 des Begrenzungsanschlages 133. Erfolgt nun eine Bewegung des Schiebers 130 und damit des Haltearms 132 in zur Bodenöffnung 105 entgegengesetzter Richtung, gleitet der Begrenzungsanschlag 133 nach dem Erreichen des Durchbruches 116 in den Innenraum 107 und nimmt damit eine Rückhaltestellung für die weiteren Paletten 111 des Stapels ein. Bei der weiteren Bewegung des Schiebers 130 bis zur Anlage der Oberseite 135 des Begrenzungsanschlages 133 an der Oberkante 118 des Durchbruches 116 erfolgt ein Abheben der im Aufnahmebehälter 102 verbleibenden Paletten 111 von der im Untersatz 138 abgelegten Palette 111. Damit es im Zusammenwirken zwischen der Oberkante 118 und der Oberseite 135 nicht zu einem Herausdrücken des Begrenzungsanschlages 133 aus dem Durchbruch 116 kommt, ist es zweckmäßig, den Anschlag 136 für den Schieber 130 vorzusehen, der den Verschiebeweg begrenzt.

Selbstverständlich ist eine Ausführung möglich, bei der der Schieber 130 als eine die Seitenwände 103 allseits umfassende Hülse ausgebildet ist, wodurch eine einwandfreie Führung an den Außenflächen 142 des Aufnahmebehälters 102 gegeben ist. Bei einer derartigen Ausbildung ist es weiters möglich, in allen vier Seitenwänden 103 die Durchbrüche 116 vorzusehen und damit von allen vier Seiten über an der Hülse angeordneten Haltearmen 132 und Begrenzungsanschlägen 133 das Vereinzeln der Paletten 111 vorzunehmen und damit eine sichere Auflage und Rückhaltung des Stapels der Paletten 111 zu erreichen. Eine derartige Ausbildung mit auf allen vier Seiten wirkenden Haltearmen 132 ist bei höheren Gewichten vorzusehen.

In den Fig. 10 bis 12 ist eine andere Ausführung des Aufnahmebehälters 102 und der Vereinzelungsvorrichtung 128 gezeigt. In der Beschreibung werden für bereits in den vorhergehenden Figuren beschriebenen Elemente die selben Bezugszeichen verwendet. Der die Seitenwände 103 hülsenförmig umgebende Schieber 130 weist in Richtung der Bodenöffnung 105 den Haltearm 132 mit den in der Haltestellung den Durchbruch 116 in der Seitenwand 103 des Aufnahmebehälters 102 in den Innenraum 107 durchragenden Begrenzungsanschlag 133 auf, welcher einen Halteteil 28 aufweist. Damit wird der Stapel der Paletten 111 im Aufnahmebehälter 102 vor einer Ausgabe gesichert gehaltert. Am Schieber 130 ist ein weiterer in Richtung der Bodenöffnung 105 ragender, durch eine U-förmige Ausstanzung 146 zungenartiger Haltearm 147 ausgebildet, der einen als Halteteil 27 ausgebildeten in Richtung der Seitenwand 103 vorragenden Rückhaltefortsatz 148 aufweist. Gegenüber dem Begrenzungsanschlag 133 ist der Rückhaltefortsatz 148 entgegen der Richtung zur Bodenöffnung 105 um einen Höhenversatz 149 versetzt, der kleiner ist als der Höhenabstand 123 zwischen zweier aufeinander gestapelter Paletten 111. Eine Höhe 150 des Durchbruches 116 ist gleich dem Höhenversatz 149.

Wird bei dieser Ausführung der Schieber 130 zur vereinzelten Ausgabe einer Palette 111 in Richtung der Bodenöffnung 105 bewegt, so wird der Begrenzungsanschlag 133 durch die als Kulissenbahn wirkende Unterkante 122 des Durchbruches 116 in Richtung der Freigabestellung, in welcher der Begrenzungsanschlag 133 den Innenraum 107 freigibt, durch die elastische Verstellbarkeit des Haltearms 132 verstellt. Gleichzeitig erreicht der mit dem Schieber 130 über den Haltearm 147 in Richtung des Innenraums 107 vorgespannte Rückhaltefortsatz 148 die Oberkante 118 des Durchbruches 116 und bei weiterer Fortführung der Bewegung des Schiebers 130 ein Eindringen in den Innenraum 107 zwischen der vom Begrenzungsanschlag 133 freigegebenen Palette 111 und damit ein Zurückhalten des darüber befindlichen Stapels der Paletten 111. Die freigegebene unterste Palette 111 wird dabei auf den Untersatz 138, auf das der Aufnahmebehälter 102 zur Abgabe der Paletten 111 aufgesetzt ist, abgegeben.

Wird der Schieber 130 nun in entgegengesetzter Richtung, also von der Bodenöffnung 105, wegbewegt, so wirkt die Oberkante 118 des Durchbruches 116 als Kulissenbahn für den Rückhaltefortsatz 148 und bewegt diesen mit dem Haltearm 147 in eine Freigabestellung, bei der der Rückhaltefortsatz 148 den Innenraum 107 freigibt. Gleichzeitig schwenkt der Haltearm 132 mit dem Begrenzungsanschlag 133 nach Überschreiten der Unterkante 122 des Durchbruches 116 in Folge der elastischen Vorspannung in den Innenraum 107. Damit wird der im Innenraum 107 befindliche Stapel der Paletten 111 auf das Niveau des Begrenzungsanschlages 133 abgesenkt und ist für die vereinzelte Abgabe einer weiten Palette 111 vorbereitet.

Die zuvor abgegebene Palette 111 mit den Pipettenspitzen 112 kann mit dem Untersatz 138 für eine Weiterbehandlung entfernt werden und ein vorbereiteter weiterer Untersatz oder auch derselbe Untersatz 138 nach dem Entfernen der Palette 111 mit den Pipettenspitzen 112 für die Abgabe einer weiteren Palette 111 unter den Aufnahmebehälter 102 gesetzt werden.

Zur einwandfreien Funktion der Vereinzelungsvorrichtung 128 ist es erforderlich, einen Höhenversatz 149 zwischen dem Begrenzungsanschlag 133 und dem Rückhaltefortsatz 148 auf eine Höhe 150 des Durchbruchs 116 abzustimmen. Die Höhe 150 ist kleiner als der Höhenabstand 123 zwischen den aufeinander gestapelten Paletten 111 auszuführen. Der Höhenversatz 149 ist einschließlich der Dicke 145 des Rückhaltefortsatzes 148 oder des Begrenzungsanschlages 133 geringfügig kleiner als die Höhe 150 des Durchbruches 116 auszubilden.

Um zu verhindern, daß der Schieber 130 zu weit in Richtung der Bodenöffnung 105 bewegt wird und damit in der untersten Endlage des Begrenzungsanschlages 133 auf den Untersatz 138 aufgleitet, weist der Schieber 130 unabhängig vom Haltearm 132 den in Richtung der Bodenöffnung 105 vorragenden Hülsenlappen 37 auf, der in etwa mit der einer der Bodenöffnung 105 zugewandten Stirnkante 151 mit einer Unterseite 152 des Begrenzungsanschlages 133 fluchtet. Der Verschiebeweg 137 zwischen dem Anschlag 136 und dem Trägergehäuse 138 wird damit begrenzt, da die Stirnkante 151 beim Vereinzelungsvorgang auf eine ihr zugewandte Stirnkante 153 des Trägergehäuses 138 aufsetzt und damit ein weiteres Verschieben verhindert.

Wie bereits zuvor beschrieben, ist auch bei dieser Ausführung eine Ausbildung der Haltearme 132, 147 mit dem Begrenzungsanschlag 133 und dem Rückhaltefortsatz 148 zumindest an zwei gegenüberliegenden Seitenwänden 103 mit der entsprechenden Anordnung von Durchbrüchen 116, aber auch an allen vier Seitenwänden 103, möglich.

In den Fig. 13 und 14 ist eine andere Ausführungsform des Aufnahmebehälters 102 mit der Vereinzelungsvorrichtung 128 gezeigt. Dabei ist der Aufnahmebehälter 102 von dem Schieber 130 an seinen vier Seitenwänden 103 umfaßt. Am Schieber 130 sind die in Richtung der Bodenöffnung 105 vorragenden Haltearme 132, 147 mit den in Richtung des Aufnahmebehälters 102 hakenförmig ausgebildeten Begrenzungsanschlägen 133 und Rückhaltefortsätzen 148 angeordnet. Dabei sind jeweils zwei die Begrenzungsanschläge 133 aufweisende Haltearme 132 an gegenüberliegenden Seitenwänden 103 und an den weiteren gegenüberliegenden Seitenwänden 103 die Haltearme 147 mit den Rückhaltefortsätzen 148 vorgesehen. Damit wird ein paarweises Zusammenwirken der einander gegenüberliegenden Begrenzungsanschläge 133 und Rückhaltefortsätze 148 zur sicheren Lagerung des Stapels der Palette 111 sowie bei der Manipulation deren vereinzelte Ausgabe erreicht. Von den in der Ebene der Bodenöffnung 105 angeordneten Stirnkanten 115 sind in dem Abstand 114 in allen vier Seitenwänden 103 die Durchbrüche 116 angeordnet, die je nach Stellung des Schiebers 130, längs des Verschiebeweges 137, abwechselnd von den Begrenzungsanschlägen 133 oder Rückhaltefortsätzen 148 durchragt werden, die einen Höhenversatz 149 zueinander aufweisen, welche kleiner ist als der Höhenabstand 123 zwischen einander benachbarten und aufeinander gestapelten Paletten 111. Bei dieser Ausführung wird durch die höhenversetzte Anordnung der Begrenzungsanschläge 133 und der Rückhaltefortsätze 148 die Funktion bei der vereinzelten Ausgabe der Paletten 111, wie bereits in den vorhergehenden Figuren beschrieben, erreicht.

Sollen aus dem Aufnahmebehälter 102 Paletten 111 einzeln abgegeben werden, wird die aus dem Schieber 130 mit den Haltearmen 132, 147 und Begrenzungsanschlägen 133 und Rückhaltefortsätze 148 gebildete Vereinzelungsvorrichtung 128 von unten auf den Aufnahmebehälter 102 bis zu dem die obere Stellung begrenzenden Anschlag 136 aufgeschoben. Dabei sind die Begrenzungsanschläge 133 im Bereich der Durchbrüche 116 angeordnet, die noch durch die hochragenden Seitenteile des Bodenteils, wie in Fig. 7 ersichtlich, abgedeckt sind. Wird nun der Bodenteil nach unten entfernt, treten durch die federnde Vorspannung der Haltearme 132 die Begrenzungsanschläge 133, welche Halteteile 27 aufweisen, in den Innenraum 107 an der Unterseite 121 der untersten der Paletten 111 ein und halten den Stapel der Paletten 111 im Innenraum 107 zurück. Wird nun der Schieber 130 in Richtung der Bodenöffnung 105 bewegt, werden die Begrenzungsanschläge 133 an der als Kulissenbahn wirkenden Unterkante 122 des Durchbruches 116 nach außen gedrückt. Gleichzeitig erreichen die Rückhaltefortsätze 148 den Durchbruch 116 und schnappen in Folge der Federwirkung der Haltearme 147 mit Halteteilen 28 in den Innenraum 107 unmittelbar unterhalb der Unterseite 121 der vorletzten der Paletten 111 ein. Damit wird der restliche Stapel der Paletten 111 im Innenraum 107 zurückgehalten, während die unterste Palette 111 freigegeben ist und in Folge der Schwerkraft auf den bereitgestellten Untersatz 138 fällt. Bei der anschließenden Aufwärtsbewegung des Schiebers 130 wird der Stapel der im Innenraum 107 verbliebenen Paletten 111 durch die in den Innenraum 107 ragenden Rückhaltefortsätzen 148 hochgehoben. Nach dem Erreichen der Oberkante 118 des Durchbruches 116 werden die Rückhaltefortsätze 148 aus dem Innenraum 107 entgegen der Wirkung der Federkraft der Haltearme 147 gedrückt, während gleichzeitig die Begrenzungsanschläge 133 nach dem Überschreiten der Unterkante 122 in den Innenraum 107 einschnappen. Der Stapel der Paletten 111 wird dabei in Folge der Schwerkraft vom Niveau der Rückhaltefortsätze 148 auf das Niveau der Begrenzungsanschläge 133 abgesenkt, womit die Vereinzelungsvorrichtung 128 für eine Wiederholung des Ausgabevorganges bereit ist.

Zur Erzielung einer ausreichenden Federkraft der Haltearme 132, 147, die ein sicheres Eingreifen der Begrenzungsanschläge 133 bzw. Rückhaltefortsätze 148 durch den Durchbruch 116 in den Innenraum 107 bewirkt, ist eine Ausbildung, wie bereits in der Fig. 3 beschrieben, möglich. Dabei sind seitlich des Begrenzungsanschlages 133 bzw. des Rückhaltefortsatzes 148 die Auflageteile 29, 30 vorgesehen, über die die Haltearme 132, 147 unter Vorspannung in Richtung des Aufnahmebehälters 102 gehalten werden, auch wenn die Begrenzungsanschläge 133 bzw. Rückhaltefortsätze 148 durch den Durchbruch 116 ragen, in dem sich diese Auflageteile 29, 30 auf der Außenseite der Seitenwände 103 seitlich der Durchbrüche 116 abstützen und die Haltearme 132, 147 in einer gegenüber dem Schieber 130 in einer, eine Vorspannung in Richtung des Aufnahmebehälters 102 bewirkenden, gegenüber dem Schieber 130 abgewinkelten Lage halten.

Zur Begrenzung des Verschiebeweges 137 und Festlegung einer oberen und unteren Endposition 130 des Schiebers ist bei dieser Ausführungsvariante eine durch einen Fixanschlag 154, z.B. einen mit dem Aufnahmebehälter 102 bewegungsfest verbundenen Bolzen 155 und ein im Schieber 130 in Bewegungsrichtung verlaufend angeordnetes Langloch 156, welches vom Bolzen 155 durchragt wird, gebildete Anschlaganordnung 157 vorgesehen. Der Bolzen 155 bildet desweiteren ein Führungsorgan 158 und kann weiters mit einem, das Langloch 156 überdekkenden pilzförmigen Kopf 159 versehen sein, der lösbar mit dem Bolzen 155 verbunden ist.

In der Fig. 15 ist der Aufnahmebehälter 102 aufgesetzt auf den Untersatz 138 gezeigt. An gegenüberliegenden Seitenwänden 103 sind Führungsanordnungen 160 für die Schieber 130 angeordnet, die ein Verschieben in Längsrichtung des Aufnahmebehälters 102 ermöglichen. Die Schieber 130 sind in diesem Ausführungsbeispiel U-förmig ausgebildet und umfassen den Aufnahmebehälter 102 von der Oberseite her in Richtung der Bodenöffnung 105, wobei die Führungsanordnung 160 überragend, die Schieber 130 die Haltearme 132 mit den Begrenzungsanschlägen 133 bzw. Haltearme 147 mit den Rückhaltefortsätzen 148 aufweisen, die sich, eine Vorspannung ausbildend, an den Seitenwänden 103 abstützen und in der jeweiligen Schieberposition durch die Durchbrüche 116 die Seitenwände 103 durchragen. Bei dieser Ausführung sind an jeweils paarweise gegenüberliegenden Seitenwänden 103 die Schieber 130 mit den Haltearmen 132 und den Begrenzungsanschlägen 133 und die Haltearme 147 mit den Rückhaltefortsätzen 148 vorgesehen. Der die Begrenzungsanschläge 133 aufweisende Schieber 130 und der die Rückhaltefortsätze 148 aufweisende Schieber 130 sind bei dieser Ausführung unabhängig voneinander zu betätigen. Durch das aufeinanderfolgende Betätigen des Schiebers 130 mit den Begrenzungsanschlägen 133 und des Schiebers 130 mit den Rückhaltefortsätzen 148 ist die vereinzelte Ausgabe, wie bereits in den vorhergehenden Figuren beschrieben, möglich.

In der Fig. 16 ist eine weitere Ausführung zum vereinzelten Ausgeben der Paletten 111 aus dem Aufnahmebehälter 102 gezeigt. Bei dieser Ausführung weist eine der Seitenwände 103 eine in den Innenraum 107 in Richtung der gegenüberliegenden Seitenwand 103 vorspringende Rastenleiste 161 auf, die mit einer in Richtung der Bodenöffnung 105 geneigt verlaufenden Stützfläche 162 versehen ist. Die der Rastenleiste 161 gegenüberliegende Seitenwand 103 weist den Durchbruch 116 für den Begrenzungsanschlag 133 auf. Von der Oberkante 118 des Durchbruchs 116 erstreckt sich in zur Bodenöffnung 105 entgegengesetzter Richtung ein eine Kulissenbahn 163 ausbildender, von der Seitenwand 103 in den Innenraum 107 vorragender Positionieransatz 164, der eine Innenfläche 165 um eine Distanz 166 überragt, die gleich ist einer Distanz 167, um die die Rastenleiste 161 die gegenüberliegende Seitenwand 103 überragt. Eine Innenweite 168 des Aufnahmebehälters 102 entspricht bei dieser Ausbildung in etwa einer Länge 169 der Palette 111 zuzüglich der Distanz 166 bzw. Distanz 167.

Beim Betätigen des den Begrenzungsanschlag 133 aufweisenden Haltearms 132, z.B. über den Schieber in Richtung der Bodenöffnung 105, wird beim Erreichen der als Kulissenbahn 163 ausgebildeten Unterkante 122 des Durchbruchs 116 durch die federelastische Ausbildung des Haltearms 132 der Begrenzungsanschläge 133 aus dem Innenraum 107 gedrückt. Dabei wird die Palette 111 nach Überwindung des zur Rastenleiste 161 möglichst seitenversetzten Positionieransatzes 164 vom Begrenzungsanschlag 133 freigegeben und überwindet schwerkraftbedingt die schräg geneigte Stützfläche 162 der Rastenleiste 161 und wird somit an das Trägergehäuse 138 abgegeben. Ein Abstand 170 der Oberkante 118 von der Bodenöffnung 105 ist geringfügig kleiner als der Höhenabstand 123 zwischen den aufeinandergestapelten Paletten 111.

Weiters ist bei dieser Ausführung ein mit der Seitenwand 103 fest verbundener, eine schlitzförmige Ausnehmung 171 des Haltearms 132 durchragender, mit einem Abstandselement 172 auf einer Außenfläche 173 des Haltearms 132 einwirkender Gegenanschlag 174 angeordnet. Dieser bewirkt in Verbindung mit der schrägen Neigung des Haltearms 132 bei der Aufwärtsbewegung eine zusätzliche, die Federelastiziät unterstützende Kraftkomponente in Richtung des Innenraums 107 bzw. ein bewegungsabhängiges Einführen des Begrenzungsanschlages 133 in den Innenraum 107.

Selbstverständlich können die technischen Details und die beschriebenen Bauteile, insbesondere der Aufnahmebehälter 7, 102 sowie der Schieber 19, 130 mit den Haltearmen 22, 23, 132, 147 und den Begrenzungsanschlägen 25, 133 und Rückhaltefortsätzen 24, 148 im Rahmen des fachmännischen Könnens beliebig abgewandelt werden. Zum besseren Verständnis der Erfindung wurden einzelne Teile verzerrt bzw. unmaßstäblich vergrößert dargestellt.

### (Neue) Bezugszeichenaufstellung

- 1: Verbrauchseinheit
- 2: Palette
- 3: Loch
- 4: Kleinteil
- 5: Pipettenspitze

- 6: Halterand
- 7: Aufnahmebehälter
- 8: Bodenverschluß
- 9: Seitenteil
- 10: Deckel

- 11: Sichtöffnung
- 12: Seitenwand
- 13: Seitenwand
- 14: Stirnkante
- 15: Durchbruch

- 16: Durchbruch
- 17: Innenraum
- 18: Bodenöffnung
- 19: Schieber
- 20: Hülsenseite

- 21: Hülsenseite
- 22: Haltearm
- 23: Haltearm
- 24: Rückhaltefortsatz
- 25: Begrenzungsanschlag

- 26: Breite
- 27: Halteteil
- 28: Halteteil
- 29: Auflageteil
- 30: Auflageteil

- 31: Breite
- 32: Höhenversatz
- 33: Höhen
- 34: Höhenabstand
- 35: Schiebeanschlag

- 36: Schiebeanschlag
- 37: Hülsenlappen
- 38: Seitenlappen
- 39: Untersatz
- 40: Unterkante

- 41: Oberkante
- 42: Unterkante
- 43: Oberkante

- 101: Umverpackung
- 102: Aufnahmebehälter
- 103: Seitenwand
- 104: Deckel
- 105: Bodenöffnung

- 106: Bodenteil
- 107: Innenraum
- 108: Seitenteil
- 109 110: Teil

- 111: Palette
- 112: Pipettenspitze
- 113: Höhe
- 114: Abstand
- 115: Stirnkante

- 116: Durchbruch
- 117: Breite
- 118: Oberkante
- 119: Distanz
- 120: Länge

- 121: Unterseite
- 122: Unterkante
- 123: Höhenabstand
- 124: Stirnfläche
- 125: Auflagefläche

- 126: Sichtöffnung
- 127: Ausnehmung
- 128: Vereinzelungsvorrichtung
- 129: Führungsvorrichtung
- 130: Schieber

- 131: Führungsfortsatz
- 132: Haltearm
- 133: Begrenzungsanschlag
- 134: Pfeil
- 135: Oberseite

- 136: Anschlag
- 137: Verschiebeweg
- 138: Untersatz
- 139: Deckplatte
- 140: Bohrung

- 141: Pfeil
- 142: Außenfläche
- 143: Außenfläche
- 144: Distanz
- 145: Dicke

- 146: Ausstanzung
- 147: Haltearm
- 148: Rückhaltefortsatz
- 149: Höhenversatz
- 150: Höhe

- 151: Stirnkante
- 152: Unterseite
- 153: Stirnkante
- 154: Fixanschlag
- 155: Bolzen

- 156: Langloch
- 157: Anschlaganordnung
- 158: Führungsorgan
- 159: Kopf
- 160: Führungsanordnung

- 161: Rastenleiste
- 162: Stützfläche
- 163: Kulissenbahn
- 164: Positionieransatz
- 165: Innenfläche

- 166: Distanz
- 167: Distanz
- 168: Innenweite
- 169: Länge
- 170: Abstand

- 171: Ausnehmung
- 172: Abstandselement
- 173: Außenfläche
- 174: Gegenanschlag

## Patentansprüche

1. Aufnahmebehälter für eine Mehrzahl stapelbarer Verbrauchseinheiten, wie kleinteilbestückte Paletten, mit einem an den Grundriß der Verbrauchseinheiten angepaßten quaderförmigen Schachtgehäuse und einer Bodenöffnung, **dadurch gekennzeichnet, daß** der Aufnahmebehälter (7, 102) an zumindest zwei gegenüberliegenden, beispielsweise an allen vier Seitenwänden (12, 13, 103) in gleicher bodennaher Höhenlage Durchbrüche (15, 16, 116) besitzt und die Höhe (33) der Durchbrüche (15, 16, 116) in Stapelrichtung größer ist als der Höhenabstand (34, 123) von Halterändern (6) zweier aufeinander gestapelten Verbrauchseinheiten (1).

2. Aufnahmebehälter für eine Mehrzahl stapelbarer Verbrauchseinheiten, wie kleinteilbestückte Paletten, mit einem an den Grundriß der Verbrauchseinheiten angepaßten quaderförmigen Schachtgehäuse und einer Bodenöffnung, **dadurch gekennzeichnet, daß** der Aufnahmebehälter (102) an zumindest zwei gegenüberliegenden Seitenwänden (103) in gleicher bodennaher Höhenlage Durchbrüche (116) besitzt und die Höhe (150) der Durchbrüche (116) in Stapelrichtung kleiner ist als der Höhenabstand (123) von Halterändern (6) zweier aufeinander gestapelten Verbrauchseinheiten (1).

3. Aufnahmebehälter nach Anspruch 1 oder 2, **dadurch gekennzeichnet, daß** an den Außenseiten von zumindest der mit Durchbrüchen (15, 16, 116) versehenen Seitenwände (12, 13, 103) des Aufnahmebehälters (7, 102) zumindest eine Führungsvorrichtung (129) für eine Vereinzelungsvorrichtung (128) angeordnet ist, die mit Begrenzungsanschlägen (25, 133) und/oder Rückhaltefortsätzen (24, 148), die durch Durchbrüche (15, 16, 116) in zumindest einer Seitenwand (12, 13, 103) in den Innenraum (17, 107) des Aufnahmebehälters (7, 102) ragen, ausgebildet ist.

4. Aufnahmebehälter nach einem oder mehreren der vorhergehenden Ansprüche, **dadurch gekennzeichnet, daß** von einander unabhängige Durchbrüche (15, 16, 116) für die Begrenzungsanschläge (25, 133) und/oder Rückhaltefortsätze (24, 148) in einer Seitenwand (12, 13, 103) oder je ein Durchbruch (15, 16, 116) in je einer von zwei einander unmittelbar benachbarten Seitenwänden (12, 13, 103) angeordnet sind.

5. Aufnahmebehälter nach einem oder mehreren der vorhergehenden Ansprüche, **dadurch gekennzeichnet, daß** in Stapelrichtung gegenüberliegende Ober- und Unterkanten (40 bis 43, 118, 122) der Durchbrüche (15, 16, 116) Kulissenbahnen für den Begrenzungsanschlag (25, 133) und/oder Rückhaltefortsatz (24, 148) ausbilden.

6. Aufnahmebehälter nach einem oder mehreren der vorhergehenden Ansprüche, **dadurch gekennzeichnet, daß** in zumindest einer der Seitenwände (12, 13, 103) eine bevorzugt schlitzförmige Sichtöffnung (11, 126) angeordnet ist.

7. Aufnahmebehälter nach einem oder mehreren der vorhergehenden Ansprüche, **dadurch gekennzeichnet, daß** zwischen dem Aufnahmebehälter (7,102) und einem Führungselement der Vereinzelungsvorrichtung (128) bzw. des Schiebers (19, 130) ein den Verschiebeweg (137) in zur Bodenöffnung (18, 105) senkrechter Richtung begrenzender Schiebeanschlag (36) bzw. Anschlag (136) angeordnet ist.

8. Aufnahmebehälter nach einem oder mehreren der vorhergehenden Ansprüche, **dadurch gekennzeichnet, daß** die Bodenöffnung (18, 105) des Aufnahmebehälters (7, 102) mit einem mit den Seitenwänden (12, 13, 103) lösbar verbundenen Bodenteil (8, 106) verschließbar ausgebildet ist.

9. Aufnahmebehälter nach einem oder mehreren der vorhergehenden Ansprüche, **dadurch gekennzeichnet, daß** eine der Bodenöffnung (18, 105) entgegengesetzt angeordnete Befüllöffnung mit einem Deckel (10, 104) verschließbar ausgebildet ist.

10. Aufnahmebehälter nach einem oder mehreren der vorhergehenden Ansprüche, **dadurch gekennzeichnet, daß** der Aufnahmebehälter (7, 102) mit einem abnehmbaren Bodenverschluß (8) bzw. Bodenteil (106) versehen ist, der im Innenraum (17, 107) bis über die Durchbrüche (15, 16, 116) hochragende Seitenteile (9, 108) zur Abstützung des Stapels aus Verbrauchseinheiten (1) aufweist.

11. Aufnahmebehälter nach einem oder mehreren der vorhergehenden Ansprüche, **dadurch gekennzeichnet, daß** der Aufnahmebehälter (7, 102) aus Karton, Kunststoff, etc. gebildet ist.

12. Aufnahmebehälter nach einem oder mehreren der vorhergehenden Ansprüche, **dadurch gekennzeichnet, daß** im Innenraum (17, 107) des Aufnahmebehälters (7, 102) auf der dem Schieber (19, 130) gegenüberliegenden Seitenwand (12, 13, 103) eine Rastenleiste.(161) mit einer in Richtung der Bodenöffnung (18) geneigt zum Innenraum (17, 107) verlaufenden Stützfläche für die Paletten (2, 111) angeordnet ist.

13. Aufnahmebehälter nach einem oder mehreren der vorhergehenden Ansprüche, **dadurch gekennzeichnet, daß** der Aufnahmebehälter (7, 102) als Transportbehälter für die Paletten (2, 111) ausgebildet ist.

14. Schieber für einen, insbesondere schachtförmigen, Aufnahmebehälter, zur vereinzelten Abgabe aufeinander gestapelter Paletten für Teile, insbesondere Lochpaletten für Pipettenspitzen, insbesondere für einen Aufnahmebehälter nach einem der Ansprüche 1 bis 13, **dadurch gekennzeichnet, daß** der Schieber (19, 130) zumindest einen Haltearm (22, 23, 132, 147) zur Führung an einer Außenfläche einer Seitenwand (12, 13, 103) des Aufnahmebehälters (7, 102) in zur Bodenöffnung (18,105) senkrechter Richtung aufweist und daß dieser mit zumindest einem vorragenden Begrenzungsanschlag (25, 133) und einem Rückhaltefortsatz (24, 148) bewegungsverbunden ist, der, bevorzugt gemeinsam mit dem Haltearm (22, 23, 132, 147), elastisch rückstellbar verstellbar ist.

15. Schieber nach Anspruch 14, **dadurch gekennzeichnet, daß** der Begrenzungsanschlag (25, 133) bzw. der Rückhaltefortsatz (24, 148) einen zum Eingriff in einen Durchbruch (15, 16, 116) geeigneten Halteteil (27, 28) und einen gegenüber den Halteteilen (27, 28) verbreiterten Auflageteil (29, 30) aufweist.

16. Schieber nach Anspruch 14 oder 15, **dadurch gekennzeichnet, daß** am Haltearm (22, 23, 132, 147) oder einem Führungselement desselben ein relativ und unabhängig zu diesem quer verstellbarer Begrenzungsanschlag (25, 133) bzw. ein Rückhaltefortsatz (24, 148) angeordnet ist, der einen vorragenden Halteteil (27; 28) aufweist.

17. Schieber nach einem oder mehreren-der Ansprüche 14 bis 16, **dadurch gekennzeichnet, daß** der Halteteil (27) eines Rückhaltefortsatzes (24, 148) in Stapelrichtung einen Höhenversatz (32, 149) zu einem Halteteil (28) eines Begrenzungsanschlages (25, 133) aufweist, der kleiner ist als ein Höhenabstand (34, 123) zwischen aufeinander gestapelter Paletten (2, 111).

18. Schieber nach einem oder mehreren der Ansprüche 14 bis 17, **dadurch gekennzeichnet, daß** der Rückhaltefortsatz (24, 148) auf einem weiteren zusätzlichen Haltearm (22, 147) angeordnet ist, der zusätzlich zu dem den Begrenzungsanschlag (25, 133) aufweisenden Haltearm (23; 132) vorgesehen und mit diesem gemeinsam in einer zur Ebene der Bodenöffnung (18, 105) parallelen Ebene verstellbar ist.

19. Schieber nach einem oder mehreren der Ansprüche 14 bis 18, **dadurch gekennzeichnet, daß** der Haltearm (23, 132) mit dem Begrenzungsanschlag (25, 133) und/oder der Haltearm (22, 147) mit dem Rückhaltefortsatz (24, 148) auf einem gemeinsamen Schieber (19, 130) angeordnet ist.

20. Schieber nach einem oder mehreren der Ansprüche 14 bis 19, **dadurch gekennzeichnet, daß** der Schieber (19, 130) durch eine Führungshülse gebildet ist.

21. Schieber nach einem oder mehreren der Ansprüche 14 bis 20, **dadurch gekennzeichnet, daß** die Führungshülse als Hohlquader ausgebildet ist.

22. Schieber nach einem oder mehreren der Ansprüche 14 bis 21, **dadurch gekennzeichnet, daß** die Haltearme (22, 23, 132, 147) und/oder die Führungshülse aus einem elastisch rückfedernden Material, z.B. aus Kunststoff oder Metall, gebildet ist.

23. Schieber nach einem oder mehreren der Ansprüche 14 bis 22, **dadurch gekennzeichnet, daß** der Schieber (19, 130) aus einer halbstarren Klarsichtfolie, insbesondere aus Plexiglas, gebildet ist.

24. Schieber nach einem oder mehreren der Ansprüche 14 bis 23, **dadurch gekennzeichnet, daß** auf zumindest zwei gegenüberliegenden Seitenwänden (12, 13, 103) des Schie- bers (19, 130) je ein Haltearm (23, 132) mit einem Begrenzungsanschlag (25, 133) und/oder einem Haltearm (22, 147) mit einem Rückhaltefortsatz (24, 148) angeordnet ist.

25. Schieber nach einem oder mehreren der Ansprüche 14 bis 24, **dadurch gekennzeichnet, daß** der Haltearm (22, 23, 132, 147) mit dem Begrenzungsanschlag (25, 133) und/ oder Rückhaltefortsatz (24, 148) mit einem gegenüber diesen quer vorragenden Auflageteil (29, 30) zur federnden Vorspannung ausgebildet ist.

26. Schieber nach einem oder mehreren der Ansprüche 14 bis 25, **dadurch gekennzeichnet, daß** die den Schieber (19, 130) bildende Führungshülse an allen vier Hülsenseiten (20, 21) im unteren Randbereich bodenwärts gerichtete biegeelastische Haltearme (22, 23, 132, 147) aufweist.

27. Schieber nach einem oder mehreren der Ansprüche 14 bis 26, **dadurch gekennzeichnet, daß** die den gegenüberliegenden Hülsenseiten (20) zugeordneten Rückhaltefortsätze (24, 148) in der gleichen, senkrecht zur Längsrichtung des Schiebers (19, 130) verlaufenden ersten Ebene angeordnet sind und daß die den beiden dazu senkrechten Hülsenseiten (21) zugeordneten Haltearme (23, 132) mit den Begrenzungsanschlägen (25, 133) in einer in Längsrichtung des Schiebers (19, 130) distanzierten zur ersten Ebene parallelen zweiten Ebene angeordnet sind.

28. Schieber nach einem oder mehreren der Ansprüche 14 bis 27, **dadurch gekennzeichnet, daß** ein Höhenversatz (32, 149) zwischen den beiden zur Längsrichtung des Schiebers (19, 130) höhenversetzt angeordneten Ebenen, die die Begrenzungs- und/oder Rückhaltefortsätze (24, 133, 25, 148) aufnehmen, kleiner ist als der Höhenabstand (34, 123) der Halteränder (6) von zwei aufeinander gestapelten zu vereinzelnden Verbrauchseinheiten (1).

29. Ausgabevorrichtung zur vereinzelten Ausgabe on aufeinander gestapelten Paletten, insbesondere Lochpaletten für Pipettenspitzen, umfassend einen Aufnahmebehälter (7, 102) nach einem oder mehreren der Ansprüche 1 bis 13, auf welchem zumindest ein Schieber (19, 130) nach einem oder mehreren der Ansprüche 14 bis 28 angeordnet ist.

30. Ausgabevorrichtung nach Anspruch 29, **dadurch gekennzeichnet, daß** der Rückhaltefortsatz (24, 148) in Stapelrichtung in einem Höhenversatz (32, 149) zu dem Begrenzungsanschlag (25, 133) angeordnet ist, der kleiner ist als ein Höhenabstand (34, 123) zwischen den aufeinander gestapelten Paletten (2, 111).

31. Ausgabevorrichtung nach Anspruch 29 oder 30, **dadurch gekennzeichnet, daß** zumindest einem Durchbruch (15, 16, 116) des Aufnahmebehälters (7, 102) ein die Seitenwand (12, 13, 103) durchragender Begrenzungsanschlag (25, 133) und/ oder Rückhaltefortsatz (24, 148) zugeordnet ist.

32. Ausgabevorrichtung nach einem oder mehreren der Ansprüche 29 bis 31, **dadurch gekennzeichnet, daß** der Schieber (19, 130) in zu der Ebene der Bodenöffnung (18, 105) senkrechter Richtung am Aufnahmebehälter (7, 102) verstellbar gelagert ist.

33. Ausgabevorrichtung nach einem oder mehreren der Ansprüche 29 bis 32, **dadurch gekennzeichnet, daß** der Schieber (19, 130) mit seiner Führungshülse die Seitenwände (12, 13, 103) des Aufnahmebehälters (7, 102) umfaßt.

34. Ausgabevorrichtung nach einem oder mehreren der Ansprüche 29 bis 33, **dadurch gekennzeichnet, daß** den Begrenzungsanschlägen (25, 133) und/oder Rückhaltefortsätzen (24, 148) in zumindest einer Seitenwand (12, 13, 103) des Aufnahmebehälters (7, 102) unterschiedliche Durchbrüche (15, 16, 116) zugeordnet sind.

35. Ausgabevorrichtung nach einem oder mehreren der Ansprüche 29 bis 34, **dadurch gekennzeichnet, daß** die Haltearme (22, 23, 132, 147) für die Begrenzungsanschläge (25, 133) und/oder Rückhaltefortsätze (24, 148) durch Umgrenzungsschnitte entlang ihrer Umfangslinie von den umgebenden Teilen des Schiebers (19, 130) oder der Hülsenseite (20, 21) zur Relativverstellung gegenüber dem Aufnahmebehälter (7, 102) getrennt und in zumindest einem Teilbereich mit der Führungshülse bzw. dem Schieber (19, 130) verbunden ist.

36. Ausgabevorrichtung nach einem oder mehreren der Ansprüche 29 bis 35, **dadurch gekennzeichnet, daß** der Haltearm (22, 23, 132, 147) bzw. die Begrenzungsanschläge (25, 133) und/oder Rückhaltefortsätze (24, 148) ein der Bodenöffnung (18, 105) zuge- wandtes Stirnende des Schiebers (19, 130) bzw. der Hülsenseite (20, 21) bildet.

37. Ausgabevorrichtung nach einem oder mehreren der Ansprüche 29 bis 36, **dadurch gekennzeichnet, daß** der Schieber (19, 130) U-förmig ausgebildet ist und die beiden Haltearme (22, 23, 132, 147) zwei parallel zueinander verlaufenden einander gegenüber- liegenden Seitenwänden (12, 13, 103) des Aufnahmebehälters (7, 102) zugewandt und entlang derselben geführt sind.

38. Ausgabevorrichtung nach einem oder mehreren der Ansprüche 29 bis 37, **dadurch gekennzeichnet, daß** einem Aufnahmebehälter (7, 102) mehrere U-förmige Querschnitte aufweisende Schieber (19,130) für die Begrenzungsanschläge (25, 133) und/oder Rückhaltefortsätze (24, 148) zugeordnet sind.

39. Ausgabevorrichtung nach einem oder mehreren der Ansprüche 29 bis 38, **dadurch gekennzeichnet, daß** dem Schieber (19, 130) ein oberer Anschlag (36, 136) zugeordnet ist.

40. Ausgabevorrichtung nach einem oder mehreren der Ansprüche 29 bis 39, **dadurch gekennzeichnet, daß** dem Schieber (19, 130) ein unterer Anschlag (35) zugeordnet ist.

41. Ausgabevorrichtung nach einem oder mehreren der Ansprüche 29 bis 40, **dadurch gekennzeichnet, daß** der untere Anschlag (35) durch einen Aufnahmeteil für die zu vereinzelnde Palette (2, 111) gebildet ist und mit gegenüber den Haltearmen (22, 23, 132, 147) vorragenden Anschlagteilen des Schiebers (19, 130) bzw. der Führungshülse gebildet ist.

42. Ausgabevorrichtung nach einem oder mehreren der Ansprüche 29 bis 41, **dadurch gekennzeichnet, daß** der Schieber (19, 130) am unteren Anschlag (35) spätestens beim Anliegen der oberen Rückhaltefortsätze (24, 148) an der Unterkante (42, 122) der zugeordneten Durchbrüche (15, 116) anliegt.

43. Ausgabevorrichtung nach einem oder mehreren der Ansprüche 29 bis 42, **dadurch gekennzeichnet, daß** der obere Anschlag (36, 136) die Verschiebbarkeit des Schiebers (19, 130) bzw. der Führungshülse spätestens beim Anlegen des Begrenzungsanschlages (25, 133) an der Oberkante (43) des zugehörigen Durchbruches (16, 116) begrenzt.

44. Ausgabevorrichtung nach einem oder mehreren der Ansprüche 29 bis 43, **dadurch gekennzeichnet, daß** einander gegenüberliegende Stirnseiten einer Ausnehmung im Schieber (19, 130) bzw. einer Hülsenseite (20, 21) der Führungshülse mit einem am Aufnahmebehälter (7, 102) angeordneten Fixanschlag (154) zusammenwirken.

45. Ausgabevorrichtung nach einem oder mehreren der Ansprüche 29 bis 44, **dadurch gekennzeichnet, daß** die Führungsvorrichtung (129) durch ein Langloch (156) im Schieber (19, 130) bzw. der Führungshülse gebildet ist.

46. Ausgabevorrichtung nach einem oder mehreren der Ansprüche 29 bis 45, **dadurch gekennzeichnet, daß** die Begrenzungsanschläge (25, 133) und/oder Rückhaltefortsätze (24, 148) durch abgekantete Teile des Schiebers (19, 130) bzw. der Führungshülse oder der Haltearme (22, 23, 132, 147) gebildet sind.

47. Ausgabevorrichtung nach einem oder mehreren der Ansprüche 29 bis 46, **dadurch gekennzeichnet, daß** Unterkanten (40, 42, 122) und/oder Oberkanten (41, 43, 118) der Durchbrüche (15, 16, 116), insbesondere quer zur Vorschubrichtung des Schiebers (19, 130) bzw. der Führungshülse verlaufenden Richtung, vom Innenraum (17, 107) sich nach außen erweitern, insbesondere schräg oder konisch verlaufend ausgebildet sind.

48. Ausgabevorrichtung nach einem oder mehreren der Ansprüche 29 bis 47, **dadurch gekennzeichnet, daß** durch die senkrecht zur Vorschubrichtung des Schiebers (19, 130) verlaufenden Oberkanten (40, 42, 122) und/oder Unterkanten (41, 43, 118) verlaufende Stirnflächen der Durchbrüche (15, 16, 116) jeweils winkelig in Richtung des Innenraumes (17, 107) zueinander gerichtet verlaufen.

49. Ausgabevorrichtung nach einem oder mehreren der Ansprüche 29 bis 48, **dadurch gekennzeichnet, daß** die Führungsanordnung für den Schieber (19, 130) bzw. die Führungshülse in Schieberichtung von den Begrenzungsanschlägen (25, 133) und/oder Rückhaltefortsätzen (24, 148) distanziert am Aufnahmebehälter (7, 102) angeordnet ist.

50. Ausgabevorrichtung nach einem oder mehreren der Ansprüche 29 bis 49, **dadurch gekennzeichnet, daß** die Begrenzungsanschläge (25, 133) und/oder Rückhaltefortsätze (24, 148) in einer senkrecht zur Längsrichtung des Aufnahmebehälters (7, 102) verlaufenden Ebene angeordnet sind.

51. Ausgabevorrichtung nach einem oder mehreren der Ansprüche 29 bis 50, **dadurch gekennzeichnet, daß** die Begrenzungsanschläge (25, 133) und/oder Rückhaltefortsätze (24, 148) bei an den Seitenwänden (12, 13, 103) anliegender Stellung der Haltearme (22, 23, 132, 147) die Seitenwände (12, 13, 103) überragen und die Bodenöffnung (18, 105) von außen überlappend angeordnet sind.

52. Ausgabevorrichtung nach einem oder mehreren der Ansprüche 29 bis 51, **dadurch gekennzeichnet, daß** ein Führungsorgan im Durchbruch des Haltearms (22, 23, 132, 147) oder des Schiebers (19, 130) bzw. der Führungshülse in einem einer senkrecht zur Seitenwand des Aufnahmebehälters (7, 102) entsprechenden Distanz des Auflageteils (29, 30) von der Seitenwand als Endanschlag ausgebildet ist.

## Claims

1. Receiving container for a plurality of stackable consumable units, such as palettes filled with small components, having a square-shaped hollow casing adapted to the contour of the consumable units and an opening in the base, **characterised in that** the receiving container (7, 102) is provided with orifices (15, 16, 116) on at least two oppositely lying, for example on all four, side walls (12, 13, 103) positioned at a same height close to the base, and the height (33) of the orifices (15, 16, 116) in the stacking direction is taller than the height (34, 123) of retaining edges (6) for two consumable units (1) stacked one on top of the other.

2. Receiving container for a plurality of stackable consumable units, such as palettes filled with small components, having a square-shaped hollow casing adapted to the contour of the consumable units and an opening in the base, **characterised in that** the receiving container (102) is provided with orifices (116) on at least two oppositely lying side walls (103) at a same height close to the base, and the height (150) of the orifices (116) in the stacking direction is shorter than the height (123) of retaining edges (6) for two consumable units (1) stacked one on top of the other.

3. Receiving container as claimed in claim 1 or 2, **characterised in that** the external faces of at least the side walls (12, 13, 103) of the receiving container (7, 102) which have orifices (15, 16, 116) are provided with at least one guide mechanism (129) for a separating mechanism (128), in the form of limiting stops (25, 133) and/or retaining projections (24, 148) projecting through orifices (15, 16, 116) of at least one side wall (12, 13, 103) into the interior (17, 107) of the receiving container (7, 102).

4. Receiving container as claimed in one or more of the preceding claims, **characterised in that** separate orifices (15, 16, 116) are provided for the limiting stops (25, 133) and/or retaining projections (24, 148) in a side wall (12, 13, 103) or one orifice (15, 16, 116) is provided in one of every two immediately adjacent side walls (12, 13, 103).

5. Receiving container as claimed in one or more of the preceding claims, **characterised in that** oppositely lying upper and lower edges (40 to 43, 118, 122) of the orifices (15, 16, 116) in the stacking direction form link tracks for the limiting stop (25, 133) and/or retaining projection (24, 148).

6. Receiving container as claimed in one or more of the preceding claims, **characterised in that** a preferably slot-shaped viewing orifice (11, 126) is provided in at least one of the side walls (12, 13, 103).

7. Receiving container as claimed in one or more of the preceding claims, **characterised in that** a slide stop (36) or stop (136) is provided between the receiving container (7, 102) and a guide element of the separating mechanism (128) or of the slide (19, 130), which restricts the slide path (137) in the direction perpendicular to the base opening (18, 105).

8. Receiving container as claimed in one or more of the preceding claims, **characterised in that** the base opening (18, 105) of the receiving container (7, 102) is provided in the form of a base part (8, 106) releasably connected to one of the side walls (12, 13, 103).

9. Receiving container as claimed in one or more of the preceding claims, **characterised in that** an opening used for filling purposes disposed opposite the base opening (18, 105) is provided with a closeable cover (10, 104).

10. Receiving container as claimed in one or more of the preceding claims, **characterised in that** the receiving container (7, 102) is provided with a removable base closure (8) or base part (106), having side parts (9, 108) in the interior (17, 107) which project beyond the orifices (15, 16, 116) in order to support the stack of consumable units (1).

11. Receiving container as claimed in one or more of the preceding claims, **characterised in that** the receiving container (7, 102) is made from cardboard, plastics, etc..

12. Receiving container as claimed in one or more of the preceding claims, **characterised in that** a catch-ledge (161) is provided in the interior (17, 107) of the receiving container (7, 102), on the side wall (12, 13, 103) lying opposite the slide (19, 130), having a support surface for the palettes (2, 111) extending towards the interior (17, 107) at an angle in the direction of the base opening (18).

13. Receiving container as claimed in one or more of the preceding claims, **characterised in that** the receiving container (7, 102) is designed as a carrying container for the palettes (2, 111).

14. Slide for a receiving container, in particular of a hollow shaft design, for individually dispensing palettes containing parts stacked one above the other, in particular perforated palettes for pipette tips, for a receiving container as claimed in one of claims 1 to 13, **characterised in that** the slide (19, 130) has at least one retaining arm (22, 23, 132, 147) for guiding the receiving container (7, 102) on an external face of a side wall (12, 13, 103) in the direction perpendicular to the base opening (18, 105) and **in that** it is displaceably connected to at least one projecting limiting stop (25, 133) and a retaining projection (24, 148) , which is preferably elastically returnable together with the retaining arm (22, 23, 132, 147).

15. Slide as claimed in claim 14, **characterised in that** the limiting stop (25, 133) or retaining projection (24, 148) has a retaining part (27, 28) designed to engage in an orifice (15, 16, 116) and a widened bearing part (29, 30) opposite the retaining parts (27, 28).

16. Slide as claimed in claim 14 or 15, **characterised in that**, disposed on the retaining arm (22, 23, 132, 147) or a guide element thereof is a limiting stop (25, 133) or a retaining projection (24, 148) which is transversely displaceable relative thereto and separately therefrom, which has a projecting retaining part (27; 28).

17. Slide as claimed in one or more of claims 14 to 16, **characterised in that** the retaining part (27) of a retaining projection (24, 148) has a height offset (32, 149), in the stacking direction, from a retaining part (28) of a limiting stop (25, 133), which is smaller than a height (34, 123) between palettes (2, 111) stacked one above the other.

18. Slide as claimed in one or more of claims 14 to 17, **characterised in that** the retaining projection (24, 148) is disposed on another, extra retaining arm (22, 147), provided in addition to the retaining arm (23, 132) having the limiting stop (25, 133) and which is jointly displaceable therewith in a plane parallel with the plane of the base opening (18, 105).

19. Slide as claimed in one or more of claims 14 to 18, **characterised in that** the retaining arm (23, 132) is arranged on a common slide (19, 130) with the limiting stop (25, 133) and/or the retaining arm (22, 147) with the retaining projection (24, 148).

20. Slide as claimed in one or more of claims 14 to 19, **characterised in that** the slide (19, 130) is provided in the form of a guide sleeve.

21. Slide as claimed in one or more of claims 14 to 20, **characterised in that** the guide sleeve is a hollow cuboid.

22. Slide as claimed in one or more of claims 14 to 21, **characterised in that** the retaining arms (22, 23, 132, 147) and/or the guide sleeve is/are made from an elastically resilient material, e.g. plastics or metal.

23. Slide as claimed in one or more of claims 14 to 22, **characterised in that** the slide (19, 130) is made from a semi-rigid transparent film, in particular from plexiglass.

24. Slide as claimed in one or more of claims 14 to 23, **characterised in that** a retaining arm (23, 132) with a limiting stop (25, 133) and/or a retaining arm (22, 147) with a retaining projection (24, 148) is provided on at least two oppositely lying side walls (12, 13, 103) of the slide (19, 130).

25. Slide as claimed in one or more of claims 14 to 24, **characterised in that** the retaining arm (22, 23, 132, 147) with the limiting stop (25, 133) and/or the retaining projection (24, 148) is provided with a bearing part (29, 30) projecting transversely thereto to provide a resilient pre-tensioning force.

26. Slide as claimed in one or more of claims 14 to 25, **characterised in that** the guide sleeve forming the slide (19, 130) has elastically bendable retaining arms (22, 23, 132, 147) on all four sleeve sides (20, 21) directed towards the base in the lower peripheral region.

27. Slide as claimed in one or more of claims 14 to 26, **characterised in that** the retaining projections (24, 148) assigned to the oppositely lying sleeve sides (20) are arranged extending perpendicular to the first same plane perpendicular to the longitudinal direction of the slide (19, 130) and **in that** the retaining arms (23, 132) with the limiting stops (25, 133) co-operating with the two sleeve sides (21) perpendicular thereto are arranged in a parallel second plane spaced at a distance apart from the slide (19, 130) in the longitudinal direction.

28. Slide as claimed in one or more of claims 14 to 27, **characterised in that** a height offset (32, 149) between the two planes arranged offset in height from the longitudinal direction of the slide (19, 130) receiving the limiting and/or retaining projections (24, 133, 25, 148) is shorter than the height (34, 123) of the retaining edges (6) of two consumable units (1) stacked one above the other to be separated.

29. Dispensing mechanism for separately dispensing palettes stacked one above the other, in particular perforated palettes for pipette tips, comprising a receiving container (7, 102) as claimed in one or more of the preceding claims 1 to 13, on which at least one slide (19, 130) as claimed in one or more of claims 14 to 28 is provided.

30. Dispensing mechanism as claimed in claim 29, **characterised in that** the retaining projection (24, 148) is arranged at an offset (32, 149) in height from the limiting stop (25, 133) in the stacking direction which is shorter than a height (34, 123) between palettes (2, 111) stacked one on top of the other.

31. Dispensing mechanism as claimed in claim 29 or 30, **characterised in that** a limiting stop (25, 133) and/or retaining projection (24, 148) extending through the side wall (12, 13, 103) co-operates with an orifice (15, 16, 116) of the receiving container (7, 102).

32. Dispensing mechanism as claimed in one or more of claims 29 to 31, **characterised in that** the slide (19, 130) is mounted so that it can be displaced on the receiving container (7, 102) in a direction perpendicular to the base opening (18, 105).

33. Dispensing mechanism as claimed in one or more of claims 29 to 32, **characterised in that** the slide (19, 130) with its guide sleeve comprises the side walls (12, 13, 103) of the receiving container (7, 102).

34. Dispensing mechanism as claimed in one or more of claims 29 to 33, **characterised in that** different orifices (15, 16, 116) co-operate with the limiting stops (25, 133) and/or retaining projections (24, 148) in at least one side wall (12, 13, 103) of the receiving container (7, 102).

35. Dispensing mechanism as claimed in one or more of claims 29 to 34, **characterised in that** the retaining arms (22, 23, 132, 147) for the limiting stops (25, 133) and/or retaining projections (24, 148) are separated from the surrounding parts of the slide (19, 130) or the sleeve side (20, 21) by circumferential cuts along their circumferential contour so as to be displaceable relative to the receiving container (7, 102), and are joined to the guide sleeve or the slide (19, 130) in at least one part region.

36. Dispensing mechanism as claimed in one or more of claims 29 to 35, **characterised in that** the retaining arm (22, 23, 132, 147) and the limiting stops (25, 133) and/or retaining projections (24, 148) form an end face of the slide (19, 130) facing the base opening (18, 105) or the sleeve side (20, 21).

37. Dispensing mechanism as claimed in one or more of claims 29 to 36, **characterised in that** the slide (19, 130) is of a U-shaped design and the two retaining arms (22, 23, 132, 147) are directed towards and guided along two oppositely lying side walls (12, 13, 103) of the receiving container (7, 102) extending parallel with one another.

38. Dispensing mechanism as claimed in one or more of claims 29 to 37, **characterised in that** a receiving container (7, 102) is provided with several slides (19, 130) with U-shaped cross-sections for the limiting stops (25, 133) and/or retaining projections (24, 148).

39. Dispensing mechanism as claimed in one or more of claims 29 to 38, **characterised in that** an upper stop (36, 136) co-operates with the slide (19, 130).

40. Dispensing mechanism as claimed in one or more of claims 29 to 39, **characterised in that** a lower stop (35) co-operates with the slide (19, 130).

41. Dispensing mechanism as claimed in one or more of claims 29 to 40, **characterised in that** the lower stop (35) is a seating part for the palette (2, 111) to be separated and comprises stop parts of the slide (19, 130) or guide sleeve projecting out from the retaining arms (22, 23, 132, 147).

42. Dispensing mechanism as claimed in one or more of claims 29 to 41, **characterised in that** the slide (19, 130) abuts on the lower stop (35) at the latest when the upper retaining projections (24, 148) abut with the lower edge (42, 122) of the co-operating orifices (15, 116).

43. Dispensing mechanism as claimed in one or more of claims 29 to 42, **characterised in that** the upper stop (36, 136) restricts the displaceability of the slide (19, 130) or guide sleeve at the latest when the limiting stop (25, 133) is in abutment with the upper edge (43) of the co-operating orifice (16, 116).

44. Dispensing mechanism as claimed in one or more of claims 29 to 43, **characterised in that** oppositely lying ends of a cut-away section in the slide (19, 130) or a sleeve side (20, 21) of the guide sleeve co-operate with a fixing stop (154) provided on the receiving container (7, 102).

45. Dispensing mechanism as claimed in one or more of claims 29 to 44, **characterised in that** the guide mechanism (129) is an elongated hole (156) in the slide (19, 130) or guide sleeve.

46. Dispensing mechanism as claimed in one or more of claims 29 to 45, **characterised in that** the limiting stops (25, 133) and/or retaining projections (24, 148) are chamfered parts of the slide (19, 130) or guide sleeve or of the retaining arms (22, 23, 132, 147).

47. Dispensing mechanism as claimed in one or more of claims 29 to 46, **characterised in that** lower edges (40, 42, 122) and/or upper edges (41, 43, 118) of the orifices (15, 16, 116), in particular extending transversely to the feed direction of the slide (19, 130) or guide sleeve), are designed so that they widen from the interior (17, 107) outwards, in particular extending in an inclined or conical arrangement.

48. Dispensing mechanism as claimed in one or more of claims 29 to 47, **characterised in that** the lower edges (40, 42, 122) and/or upper edges (41, 43, 118) of end faces of the orifices (15, 16, 116) extending perpendicular to the feed direction of the slide (19, 130) are respectively directed towards one another at an angle in the direction of the interior(17, 107).

49. Dispensing mechanism as claimed in one or more of claims 29 to 48, **characterised in that** the guide arrangement for the slide (19, 130) or guide sleeve is arranged on the receiving container (7, 102) at a distance from the limiting stops (25, 133) and/or retaining projections (24, 148) in the slide direction.

50. Dispensing mechanism as claimed in one or more of claims 29 to 49, **characterised in that** the limiting stops (25, 133) and/or retaining projections (24, 148) are arranged in a plane extending perpendicular to the longitudinal direction of the receiving container (7, 102).

51. Dispensing mechanism as claimed in one or more of claims 29 to 50, **characterised in that** when the retaining arms (22, 23, 132, 147) are in a position abutting against the side walls (12, 13, 103), the limiting stops (25, 133) and/or retaining projections (24, 148) project beyond the side walls (12, 13, 103) and are disposed overlapping the base opening (18, 105) from outside.

52. Dispensing mechanism as claimed in one or more of claims 29 to 51, **characterised in that** a guide element is provided as an end stop in the orifice of the retaining arm (22, 23, 132, 147) or the slide (19, 130) or guide sleeve at a corresponding distance of the bearing part (29, 30) from the side wall perpendicular to the side wall of the receiving container (7, 102).

## Revendications

1. Contenant collecteur pour une pluralité d'unités consommables empilables, comme des palettes garnies de petites pièces, avec un boîtier de puits parallélépipède adapté au plan des unités consommables et une ouverture de fond, **caractérisé en ce que** le contenant collecteur (7, 102) possède à au moins deux parois latérales opposées, par exemple à toutes les quatre (12, 13, 103), à la même position en hauteur proche du sol, des perçages (15, 16, 116), et la hauteur (33) des perçages (15, 16, 116) dans la direction d'empilage est plus grande que l'écart en hauteur (34, 123) de bords de retenue (6) de deux unités consommables (1) empilées l'une sur l'autre.

2. Contenant collecteur pour une pluralité d'unités consommables empilables, comme des palettes garnies de petites pièces, avec un boîtier de puits parallélépipède adapté au plan des unités consommables et une ouverture de fond, **caractérisé en ce que** le contenant collecteur (102) possède à au moins deux parois latérales opposées (103) à la même position en hauteur proche du sol des perçages (116), et **en ce que** la hauteur (150) des perçages (116) dans la direction d'empilage est plus petite que l'écart en hauteur (123) des bords de retenue (6) de deux unités consommables (1) empilées l'une sur l'autre.

3. Contenant collecteur selon la revendication 1 ou 2, **caractérisé en ce qu'**il est disposé aux côtés extérieurs au moins des parois latérales (12, 13, 103) du contenant collecteur (7, 102) pourvues de perçages (15, 16, 116) au moins un dispositif de guidage (129) pour un dispositif d'individualisation (128) qui est réalisé avec des butées de limitation (25, 133) et/ou des prolongements de retenue (24, 148) qui font saillie à travers les perçages (15, 16, 116) dans au moins une paroi latérale (12, 13, 103) dans l'espace intérieur (17, 107) du contenant collecteur (7, 102).

4. Contenant collecteur selon l'une ou plusieurs des revendications précédentes, **caractérisé en ce que** des perçages (15, 16, 116) indépendants les uns des autres pour les butées de délimitation (25, 133) et/ou des prolongements de retenue (24, 148) sont disposés dans une paroi latérale (12, 13, 103) ou respectivement un perçage (15, 16, 116) dans respectivement une de deux parois latérales (12, 13, 103) directement avoisinantes.

5. Contenant collecteur selon l'une ou plusieurs des revendications précédentes, **caractérisé en ce que** des arêtes supérieures et inférieures (40 à 43, 118, 122) des perçages (15, 16, 116) opposées dans la direction d'empilage réalisent des chemins à coulisse pour la butée de délimitation (25, 133) et/ou le prolongement de retenue (24, 148).

6. Contenant collecteur selon l'une ou plusieurs des revendications précédentes, **caractérisé en ce qu'**il est disposé dans au moins l'une des parois latérales (12, 13, 103) une ouverture de vision (11, 126) de préférence en forme de fente.

7. Contenant collecteur selon l'une ou plusieurs des revendications précédentes, **caractérisé en ce qu'**il est disposé entre le contenant collecteur (7, 102) et un élément de guidage du dispositif d'individualisation (128) respectivement du poussoir (19, 130) une butée de poussée (36) respectivement butée (136) limitant le chemin de déplacement (137) dans la direction perpendiculaire à l'ouverture de fond (18, 105).

8. Contenant collecteur selon l'une ou plusieurs des revendications précédentes, **caractérisé en ce que** l'ouverture de fond (18, 105) du contenant collecteur (7, 102) peut être fermée avec une partie de fond (8, 106) reliée amoviblement aux parois latérales (12, 13, 103).

9. Contenant collecteur selon l'une ou plusieurs des revendications précédentes, **caractérisé en ce qu'**une ouverture de remplissage opposée à l'ouverture de fond (18, 105) peut être fermée avec un couvercle (10, 104).

10. Contenant collecteur selon l'une ou plusieurs des revendications précédentes, **caractérisé en ce que** le contenant collecteur (7, 102) est pourvu d'une fermeture de fond (8) respectivement partie de fond (106) retirable qui présente dans l'espace intérieur (17, 107) des parties latérales (9, 108) faisant saillie vers le haut jusqu'au-delà des perçages (15, 16, 116) pour supporter la pile d'unités consommables (1).

11. Contenant collecteur selon l'une ou plusieurs des revendications précédentes, **caractérisé en ce que** le contenant collecteur (7, 102) est réalisé en carton, matière synthétique, etc.

12. Contenant collecteur selon l'une ou plusieurs des revendications précédentes, **caractérisé en ce qu'**il est disposé dans l'espace intérieur (17, 107) du contenant collecteur (7, 102) sur la paroi latérale (12, 13, 103) opposée au poussoir (19, 130) une baguette d'encliquetage (161) avec une face d'appui pour les palettes (2, 111) s'étendant en direction de l'ouverture de fond (18) selon une inclinaison vers l'espace intérieur (17, 107).

13. Contenant collecteur selon l'une ou plusieurs des revendications précédentes, **caractérisé en ce que** le contenant collecteur (7, 102) est réalisé sous forme de conteneur de transport pour les palettes (2, 111).

14. Poussoir pour un contenant collecteur notamment en forme de puits, pour l'émission individualisée de palettes empilées les unes sur les autres pour des pièces, notamment des palettes à trous pour des pointes de pipette, notamment pour un contenant collecteur selon l'une des revendications 1 à 13, **caractérisé en ce que** le poussoir (19, 130) présente au moins un bras de retenue (22, 23, 132, 147) pour le guidage à une face extérieure d'une paroi latérale (12, 13, 103) du contenant collecteur (7, 102) dans la direction perpendiculaire à l'ouverture de fond (18, 105) et **en ce que** celui-ci est relié en mouvement à au moins une butée de limitation saillante (25, 133) et un prolongement de retenue (24, 148) qui, de préférence ensemble avec le bras de retenue (22, 23, 132, 147), peut être ramené élastiquement.

15. Poussoir selon la revendication 14, **caractérisé en ce que** la butée de limitation (25, 133) respectivement le prolongement de retenue (24, 148) présente une partie de retenue (27, 28) apte à s'engager dans un perçage (15, 16, 116) et une partie d'application (29, 30) élargie par rapport aux parties de retenue (27, 28).

16. Poussoir selon la revendication 14 ou 15, **caractérisé en ce qu'**il est disposé au bras de retenue (22, 23, 132, 147) ou à un élément de guidage de celui-ci une butée de limitation (25, 133) respectivement un prolongement de retenue (24, 148) ajustable transversalement relativement et indépendamment à celui-ci, qui présente une partie de retenue saillante (27; 28).

17. Poussoir selon l'une ou plusieurs des revendications 14 à 16, **caractérisé en ce que** la partie de retenue (27) d'un prolongement de retenue (24, 148) présente dans la direction d'empilage un décalage en hauteur (32, 149) à une partie de retenue (28) d'une butée de limitation (25, 133), qui est plus petit qu'un écart en hauteur (34, 123) entre des palettes (2, 111) empilées les unes sur les autres.

18. Poussoir selon l'une ou plusieurs des revendications 14 à 17, **caractérisé en ce que** le prolongement de retenue (24, 148) est disposé sur un autre bras de retenue additionnel (22, 147) qui est prévu additionnellement au bras de retenue (23, 132) présentant la butée de limitation (25, 133) et qui est ajustable avec celui-ci ensemble dans un plan parallèle au plan de l'ouverture de fond (18, 105).

19. Poussoir selon l'une ou plusieurs des revendications 14 à 18, **caractérisé en ce que** le bras de retenue (23, 132) est disposé avec la butée de limitation (25, 133) et/ou le bras de retenue (22, 147) avec le prolongement de retenue (24, 148) sur un poussoir commun (19, 130).

20. Poussoir selon l'une ou plusieurs des revendications 14 à 19, **caractérisé en ce que** le poussoir (19, 130) est formé par un manchon de guidage.

21. Poussoir selon l'une ou plusieurs des revendications 14 à 20, **caractérisé en ce que** le manchon de guidage est réalisé comme parallélépipède creux.

22. Poussoir selon l'une ou plusieurs des revendications 14 à 21, **caractérisé en ce que** les bras de retenue (22, 23, 132, 147) et/ou le manchon de guidage est réalisé en un matériau à rappel élastique, par exemple en matière synthétique ou en métal.

23. Poussoir selon l'une ou plusieurs des revendications 14 à 22, **caractérisé en ce que** le poussoir (19, 130) est réalisé en une feuille transparente semi-rigide, notamment en plexiglas.

24. Poussoir selon l'une ou plusieurs des revendications 14 à 23, **caractérisé en ce qu'**il est disposé sur au moins deux parois latérales opposées (12, 13, 103) du poussoir (19, 130), respectivement un bras de retenue (23, 132) avec une butée de limitation (25, 133) et/ou un bras de retenue (22, 147) avec un prolongement de retenue (24, 148).

25. Poussoir selon l'une ou plusieurs des revendications 14 à 24, **caractérisé en ce que** le bras de retenue (22, 23, 132, 147) est réalisé avec la butée de délimitation (25, 133) et/ou le prolongement de retenue (24, 148) avec une partie d'application (29, 30) faisant saillie transversalement par rapport à celui-ci en vue d'une précontrainte élastique.

26. Poussoir selon l'une ou plusieurs des revendications 14 à 25, **caractérisé en ce que** le manchon de guidage formant le poussoir (19, 130) présente à tous les quatre côtés de manchon (20, 21) dans la zone de bord inférieure des bras de retenue (22, 23, 132, 147) élastiques en flexion, orientés vers le fond.

27. Poussoir selon l'une ou plusieurs des revendications 14 à 26, **caractérisé en ce que** les prolongements de retenue (24, 148) associés aux côtés de manchon opposés (20) sont disposés dans le même premier plan s'étendant perpendiculairement à la direction longitudinale du poussoir (19, 130), et **en ce que** les bras de retenue (23, 132) avec les butées de limitation (25, 133) associés aux deux côtés de manchon (21) perpendiculaires à ceux-ci sont disposés dans un deuxième plan parallèle au premier plan espacé dans la direction longitudinale du poussoir (19, 130).

28. Poussoir selon l'une ou plusieurs des revendications 14 à 27, **caractérisé en ce qu'**un décalage en hauteur (32, 149) entre les deux plans décalés en hauteur relativement à la direction longitudinale du poussoir (19, 130), qui reçoivent les prolongements de limitation et/ou de retenue (24, 133, 25, 148), est plus petit que l'écart en hauteur (34, 123) des bords de retenue (6) de deux unités consommables (1) à individualiser, empilées l'une sur l'autre.

29. Dispositif d'émission pour l'émission individualisée de palettes empilées les unes sur les autres, notamment de palettes à trous pour des pointes de pipette, comprenant un contenant collecteur (7, 102) selon l'une ou plusieurs des revendications 1 à 13, sur lequel est disposé au moins un poussoir (19, 130) selon l'une ou plusieurs des revendications 14 à 28.

30. Dispositif d'émission selon la revendication 29, **caractérisé en ce que** le prolongement de retenue (24, 148) est disposé dans la direction d'empilage selon un décalage en hauteur (32, 149) à la butée de limitation (25, 133) qui est plus petit qu'un écart en hauteur (34, 123) entre les palettes empilées (2, 111).

31. Dispositif d'émission selon la revendication 29 ou 30, **caractérisé en ce qu'**il est associé à au moins un perçage (15, 16, 116) du contenant collecteur (7, 102) une butée de limitation (25, 133) et/ou prolongement de retenue (24, 148) faisant saillie à travers la paroi latérale (12, 13, 103).

32. Dispositif d'émission selon l'une ou plusieurs des revendications 29 à 31, **caractérisé en ce que** le poussoir (19, 130) est logé d'une manière déplaçable au contenant collecteur (7, 102) dans la direction perpendiculaire au plan de l'ouverture de fond (18, 105).

33. Dispositif d'émission selon l'une ou plusieurs des revendications 29 à 32, **caractérisé en ce que** le poussoir (19, 130) entoure avec son manchon de guidage les parois latérales (12, 13, 103) du contenant collecteur (7, 102).

34. Dispositif d'émission selon l'une ou plusieurs des revendications 29 à 33, **caractérisé en ce que** des perçages différents (15, 16, 116) sont associés aux butées de limitation (25, 133) et/ou aux prolongements de retenue (24, 148) dans au moins une paroi latérale (12, 13, 103) du contenant collecteur (7, 102).

35. Dispositif d'émission selon l'une ou plusieurs des revendications 29 à 34, **caractérisé en ce que** les bras de retenue (22, 23, 132, 147) pour les butées de limitation (25, 133) et/ou les prolongements de retenue (24, 148) sont séparés par des coupes de limitation le long de leur ligne de pourtour des parties environnantes du poussoir (19, 130) ou du côté de manchon (20, 21) en vue d'un déplacement relatif par rapport au conteneur collecteur (7, 102) et sont reliés dans au moins une zone partielle au manchon de guidage respectivement au poussoir (19, 130).

36. Dispositif d'émission selon l'une ou plusieurs des revendications 29 à 35, **caractérisé en ce que** le bras de retenue (22, 23, 132, 147) respectivement les butées de limitation (25, 133) et/ou les prolongements de retenue (24, 148) forment une extrémité frontale du poussoir (19, 130) respectivement du côté de manchon (20, 21) orientée vers l'ouverture de fond (18, 105).

37. Dispositif d'émission selon l'une ou plusieurs des revendications 29 à 36, **caractérisé en ce que** le poussoir (19, 130) est réalisé en forme de U, et que les deux bras de retenue (22, 23, 132, 147) sont orientés vers deux parois latérales (12, 13, 103) du contenant collecteur (7, 102) s'étendant parallèlement l'une à l'autre et opposées l'une à l'autre et sont guidées le long de celles-ci.

38. Dispositif d'émission selon l'une ou plusieurs des revendications 29 à 37, **caractérisé en ce que** sont associés à un contenant collecteur (7, 102) plusieurs poussoirs (19, 130) présentant des sections transversales en forme de U pour les butées de limitation (25, 133) et/ou les prolongements de retenue (24, 148).

39. Dispositif d'émission selon l'une ou plusieurs des revendications 29 à 38, **caractérisé en ce qu'**une butée supérieure (36, 136) est associée au poussoir (19, 130).

40. Dispositif d'émission selon l'une ou plusieurs des revendications 29 à 39, **caractérisé en ce qu'**une butée inférieure (35) est associée au poussoir (19, 130).

41. Dispositif d'émission selon l'une ou plusieurs des revendications 29 à 40, **caractérisé en ce que** la butée inférieure (35) est formée par une partie de réception de la palette (2, 111) à individualiser et est réalisée avec des parties de butée du poussoir (19, 130) respectivement du manchon de guidage faisant saillie par rapport aux bras de retenue (22, 23, 132, 147).

42. Dispositif d'émission selon l'une ou plusieurs des revendications 29 à 41, **caractérisé en ce que** le poussoir (19, 130) à la butée inférieure (35) s'applique au plus tard lors de l'application des prolongements de retenue supérieurs (24, 148) à l'arête inférieure (42, 122) des perçages associés (15, 116).

43. Dispositif d'émission selon l'une ou plusieurs des revendications 29 à 42, **caractérisé en ce que** la butée supérieure (36, 136) limite le déplacement du poussoir (19, 130) respectivement du manchon de guidage au plus tard lors de l'application de la butée de limitation (25, 133) à l'arête supérieure (43) du perçage associé (16, 116).

44. Dispositif d'émission selon l'une ou plusieurs des revendications 29 à 43, **caractérisé en ce que** des côtés frontaux opposés l'un à l'autre d'un évidement dans le poussoir (19, 130) respectivement d'un côté de manchon (20, 21) du manchon de guidage coopèrent avec une butée fixe (154) disposée au contenant collecteur (7, 102).

45. Dispositif d'émission selon l'une ou plusieurs des revendications 29 à 44, **caractérisé en ce que** le dispositif de guidage (129) est formé par un trou oblong (156) dans le poussoir (19, 130) respectivement le manchon de guidage.

46. Dispositif d'émission selon l'une ou plusieurs des revendications 29 à 45, **caractérisé en ce que** les butées de limitation (25, 133) et/ou les prolongements de retenue (24, 148) sont formés par des parties chanfrainées du poussoir (19, 130) respectivement du manchon de guidage ou des bras de retenue (22, 23, 132, 147).

47. Dispositif d'émission selon l'une ou plusieurs des revendications 29 à 46, **caractérisé en ce que** des arêtes inférieures (40, 42, 122) et/ou des arêtes supérieures (41, 43, 118) des perçages (15, 16, 116), notamment dans la direction s'étendant transversalement à la direction d'avance du poussoir (19, 130) respectivement du manchon de guidage, s'élargissent de l'espace intérieur (17, 107) vers l'extérieur, et sont réalisées notamment pour s'étendre en biais ou en cone.

48. Dispositif d'émission selon l'une ou plusieurs des revendications 29 à 47, **caractérisé en ce que** des faces frontales des perçages (15, 16, 116) s'étendant à travers les arêtes supérieures (40, 42, 122) et/ou arêtes inférieures (41, 43, 118) s'étendant perpendiculairement à la direction d'avance du poussoir (19, 130), s'étendent respectivement selon un angle dans la direction de l'espace intérieur (17, 107) les unes vers les autres.

49. Dispositif d'émission selon l'une ou plusieurs des revendications 29 à 48, **caractérisé en ce que** l'agencement de guidage pour le poussoir (19, 130), respectivement le manchon de guidage est disposé dans la direction de poussée, à une distance des butées de limitation (25, 133) et/ou des prolongements de retenue (24, 148) au contenant collecteur (7, 102).

50. Dispositif d'émission selon l'une ou plusieurs des revendications 29 à 49, **caractérisé en ce que** les butées de limitation (25, 133) et/ou les prolongements de retenue (24, 148) sont disposés dans un plan s'étendant perpendiculairement à la direction longitudinale du contenant collecteur (7, 102).

51. Dispositif d'émission selon l'une ou plusieurs des revendications 29 à 50, **caractérisé en ce que** les butées de limitation (25, 133) et/ou les prolongements de retenue (24, 148), lors de la position des bras de retenue (22, 23, 132, 147) s'appliquant aux parois latérales (12, 13, 103), font saillie sur les parois latérales (12, 13, 103) et sont disposées pour recouvrir l'ouverture de fond (18, 105) de l'extérieur.

52. Dispositif d'émission selon l'une ou plusieurs des revendications 29 à 51, **caractérisé en ce qu'**un organe de guidage dans le perçage du bras de retenue (22, 23, 132, 147) ou du poussoir (19, 130) respectivement du manchon de guidage est réalisé comme butée d'extrémité à une distance de la partie d'application (29, 30) de la paroi latérale correspondant perpendiculairement à la paroi latérale du contenant collecteur (7, 102).
